# FASCICULE DE BREVET EUROPEEN

(11) **EP 3 019 053 B1**
(45) Date de publication et mention de la délivrance du brevet: **26.04.2017**
(21) Numéro de dépôt: 14739898.6
(22) Date de dépôt: 26.06.2014
(51) Int. Cl.: A47G 1/02, F21V 33/00, G09F 13/00

(54) **MIROIR ECLAIRANT A DIODES ELECTROLUMINESCENTES ET SA FORMATION**
LEUCHTSPIEGEL MIT LEUCHTDIODEN UND BILDUNG DAVON
ILLUMINATING MIRROR HAVING LIGHT EMITTING DIODES AND FORMATION THEREOF

(30) Priorité: 12.07.2013 FR 1356891
(43) Date de publication de la demande: 18.05.2016
(73) Titulaire: Saint-Gobain Glass France, 92400 Courbevoie (FR)
(72) Inventeur: GIERENS, Anne, 40545 Dusseldorf (DE); ZHANG, Jingwei, F-91300 Massy (FR)
(74) Mandataire: Saint-Gobain Recherche
(86) Numéro de dépôt international: PCT/FR2014/051616
(87) Numéro de publication internationale: WO 2015/004363

(56) Documents cités:
- EP-A1- 2 327 340
- WO-A1-2011/092421
- WO-A1-2012/028819
- JP-A- H1 170 039

## Description

La présente invention est relative aux miroirs éclairants et plus particulièrement relative à un miroir éclairant à diodes électroluminescentes et son procédé de formation.

Les diodes électroluminescentes ou DEL (LED en anglais) ont à l'origine été employées pour constituer des lampes témoins ou voyants lumineux d'appareils électriques et électroniques, et assurent depuis déjà quelques années l'éclairage de dispositifs de signalisation tels que les feux de signalisation, les feux de véhicules automobiles (clignotants, feux de position), ou de lampes portatives ou de balisage.

L'intérêt des diodes est leur longue durée de vie, leur efficacité éclairante, leur robustesse, rendant les appareillages les employant davantage pérennes, et nécessitant un entretien réduit.

Récemment leur utilisation s'est développée dans le domaine des miroirs afin de proposer des miroirs éclairants.

On connaît de la demande de brevet WO2012028819, dans le premier mode de réalisation présenté en figure 1, un miroir éclairant à DEL qui comporte :
- un vitrage avec une première face principale formant la face arrière, et une deuxième face principale formant la face avant,
- une zone centrale formant miroir,
- des motifs diffusants sur la face arrière du verre obtenus ici par sablage ou acidage du verre, périphérique au miroir, le long du premier bord longitudinal du vitrage de largeur inférieure à 200mm,
- un groupe de diodes électroluminescentes inorganiques (ou DEL) agencées du côté de la face arrière, le long du bord longitudinal le plus périphérique de la bande diffusante.

Chacune des diodes a un spectre d'émission donné dans le visible, par exemple une lumière blanche, et avec un rayon d'émission principale F, dit premier rayon principal, sensiblement parallèle à la face arrière. Le cône d'émission peut être par exemple lambertien. Le faisceau de chaque diode est divergent et défini par un demi-angle à mi- hauteur de 60°.

Le miroir comprend en outre du côté de la face arrière, un profilé formant un réflecteur de la lumière venant des diodes, positionné le long du bord le plus central de la bande diffusante.

Le profilé réflecteur est métallique, par exemple en aluminium anodisé, d'épaisseur inférieure ou égale à 3mm, et comporte :
- une partie dite principale allongée et oblique par rapport à la face arrière, s'étendant jusqu'à entrer en contact avec la face arrière,
- une partie allongée, prolongeant la partie principale, en regard de la face arrière.

Le profilé réflecteur comporte aussi une partie dite latérale allongée, prolongeant la partie plane et sensiblement normale à la face arrière, et porteuse des diodes sur leur carte à circuit imprimé ou PCB. Pour masquer l'extrémité de la partie principale, la zone centrale miroir déborde sous la partie principale.

Le miroir est fixé à une paroi (mur, plafond, cloison ...) par la partie latérale formant un entourage du miroir avec un retour sur la face avant.

A titre d'exemple de dimensions des différents éléments :
- la surface du vitrage est 600x600mm et c'est un verre extra-clair de 2,9mm d'épaisseur,
- la distance entre la paroi et le vitrage est de 28mm,
- la largeur de chaque première bande éclairante est de 40mm et la longueur de chaque première bande éclairante est de 550mm,
- la largeur de la zone décorative centrale est de 400mm environ,
- chaque carte porte diodes, est large de 10mm, long de 550mm, d'épaisseur de l'ordre de 1,9mm et,
- les diodes, sans optique, sont de hauteur de l'ordre de 2mm, de largeur inférieure à 6mm, avec une distance régulière entre diodes de 18mm,
- la hauteur, distance entre les diodes et les premiers motifs diffusants est de l'ordre de 15mm,
- les diodes ont une puissance individuelle de 0,3W (environ), une efficacité d'au moins 40 lm/W (lumens/Watt).

L'homogénéité peut être améliorée sans pénaliser l'efficacité ni complexifier la conception du miroir

A cet effet, la présente invention propose d'abord un miroir éclairant qui comporte :
- un vitrage, plan voire bombé, en verre minéral, dit vitrage de façade, avec une première face principale formant la face avant, et une deuxième face principale formant la face arrière et une tranche, vitrage de préférence d'épaisseur inférieure à 6 mm, mieux à 5 mm, de transmission lumineuse T_{L} supérieure à 85%, mieux supérieure ou égale à 90%,
- en face arrière, une couche métallique à base d'argent (de préférence en argent ou essentiellement à l'argent, et revêtue typiquement d'une couche de protection), dite couche miroir, donnant la fonctionnalité miroir en face avant, avec une réflexion lumineuse R_{L} supérieure à 85% mieux supérieure ou égale à 90% mesurée côté face avant du miroir, notamment couche métallique présente dans une zone centrale du vitrage de façade et de préférence (aussi) en périphérie,
- un motif diffusant en face arrière adjacent à la couche miroir (de préférence dans la zone centrale), éventuellement entouré de la couche miroir sauf dans le ou les bords du vitrage de façade tels que les zones de façonnage, motif diffusant en un élément diffusant continu ou plusieurs éléments diffusants espacés motif de dimension latérale d'au moins 10 mm, même d'au moins 20mm et inférieure ou égale à 230mm, mieux à 200mm et même à inférieure à 150mm, motif diffusant qui est choisi parmi l'un au moins des motif suivants:
   - motif allongé de dimension latérale qui est la largeur W1 et de longueur L1 (supérieure à W1) de préférence supérieure à 100mm, d'au moins 150mm même d'au moins 200mm, ou 300mm, notamment motif rectangulaire, en L en triangle, ou non géométrique, de préférence inscrit dans une zone rectangulaire ou en L,
   - motif disque ou carré de dimension latérale qui est le rayon ou le coté r1,
   - motif en cadre, en une ou plusieurs bandes espacées, bande(s) de dimension latérale qui est la largeur W'1 de bande, motif en cadre s'étendant sur une longueur L'1 (supérieure à W'1) de préférence supérieure à 100mm, mieux d'au moins 150mm même d'au moins 300mm, par exemple cadre dont le contour externe est espacé de la tranche du vitrage de façade d'au plus 50mm,

Le vitrage de façade avec le motif diffusant présente un flou d'au moins 90% et même d'au moins 95%, côté face avant, une transmission lumineuse T_{L} supérieure à 40% mieux supérieure ou égale à 50% et même d'au moins 65%, côté face avant.

Du côté de la face arrière, le miroir selon l'invention comporte en outre un premier groupe de diodes électroluminescentes, en rangée, sur une première carte à circuit imprimé dite première carte PCB, de préférence à émission par le haut et même (sensiblement) perpendiculaire au vitrage de façade, portée par un profilé dit pièce support, les diodes ayant chacune :
- de préférence une face émettrice parallèle à la première carte PCB,
- un spectre d'émission donné dans le visible, de préférence polychromatique, notamment blanc,
- un rayon lumineux principal F formant un angle d'au plus 5° avec le vitrage de façade (plan moyen du vitrage s'il est bombé) et de préférence d'au plus 10° avec le réflecteur de fond (ou au plan moyen du réflecteur de fond s'il est bombé, concave vers l'espace intérieur),
- un faisceau divergent et défini par un demi-angle à mi-hauteur d'au moins 40° mieux d'au moins 50° (angle défini à partir du rayon F d'angle à 0°), les faisceaux de diodes adjacentes du premier groupe se recouvrant sur le motif diffusant
- notamment une efficacité de l'ensemble diodes sur carte PCB d'au moins 80lm/W.

Le miroir selon l'invention comporte en outre un réflecteur dit principal, côté face arrière, de préférence profilé métallique ou plastique ou verre revêtu (métallisé, laqué, émaillé...), comportant une paroi réfléchissante et/ou une couche réfléchissante dite principale côté espace interne sur une paroi donnée ou côté opposé et sur une paroi transparente (plastique de préférence), réflecteur principal en regard du premier groupe de diodes et espacé du premier groupe de diodes par un espace dit interne, les rayons lumineux issus des diodes se propageant dans l'espace interne réflecteur principal de préférence plan ou concave vers l'espace interne.

La première carte PCB est agencée (sensiblement sur tout) le long d'un premier bord longitudinal du motif allongé ou entoure (en continu ou par morceaux) le motif en disque ou carré ou entoure (en continu ou par morceaux) un contour, interne ou externe, du motif en cadre dit contour d'injection, (sans être nécessairement parallèle ou équidistant du motif diffusant).

Le miroir selon l'invention comporte en outre un réflecteur dit de fond, côté face arrière - notamment parallèle au vitrage de façade ou concave vers l'espace interne - apte à recevoir du premier groupe de diodes des rayons lumineux s'écartant de la face arrière et à les renvoyer sur le motif diffusant ou sur le réflecteur principal, réflecteur de fond espacé du motif diffusant d'une distance H d'au plus 40mm, mieux d'au plus 30mm et notamment d'au moins 10mm mieux d'au moins 15mm.

Le réflecteur de fond selon l'invention comporte une paroi transparente - de préférence d'épaisseur d'au plus 6mm, et même d'au moins 0,5 mm avec une face principale interne orientée vers l'espace interne (lisse ou éventuellement texturée, diffusante) et une face principale externe (de préférence lisse) opposée à l'espace interne revêtue d'une couche réfléchissante dite de fond; l'ensemble paroi et couche ayant une transmission lumineuse T_{L} côté extérieur opposé à l'espace interne T_{L} d'au plus 10%, mieux d'au plus 5% et même d'au plus 3%.

Un entourage réflecteur (côté face arrière) comporte la pièce support et le réflecteur principal entoure (suivant n'importe type de contour) le motif allongé ou le motif en disque ou carré. Ou un entourage réflecteur (côté face arrière) comporte la pièce support entoure le contour d'injection du motif en cadre et un autre entourage réflecteur (côté face arrière) comportant le réflecteur principal entoure l'autre contour du motif en cadre.

L'entourage réflecteur est un cadre monolithique ou une plusieurs pièces aboutées ou espacées de moins de 5mm, l'entourage réflecteur étant fixé à la face arrière, et l'autre entourage réflecteur éventuel étant un cadre monolithique ou une plusieurs pièces aboutées ou espacées de moins de 5mm, l'entourage réflecteur étant fixé à la face arrière.

On entend naturellement par réflecteur un élément réfléchissant la lumière visible.

Le premier groupe de diodes (et toute la pièce support de préférence) est agencé (de préférence sous la couche miroir et/ou une couche de masquage), avec:
- une distance ei entre le vitrage de façade (de préférence avec la couche miroir) et chaque face émettrice du premier groupe de diodes supérieure ou égale à 5mm mieux supérieure ou égale 10mm,
- une distance ef entre la face principale interne du réflecteur de fond et chaque face émettrice du premier groupe de diodes telle que la différence en valeur absolue ei - ef est inférieure ou égale à 20mm mieux inférieure ou égale 10mm,
et avec
- pour le motif allongé (en bande rectangulaire, en L, en U etc), une distance D1 entre le premier bord longitudinal et chaque face émettrice du premier groupe de diodes d'au moins 10mm, mieux d'au moins 12mm et même d'au moins 15mm et de préférence d'au plus 40mm et mieux d'au plus 30mm et même d'au plus 20mm
- pour le motif en disque ou carré, une distance D entre le bord du motif diffusant et chaque face émettrice du premier groupe de diodes d'au moins 10mm, mieux d'au moins 12mm et même d'au moins 15mm et de préférence d'au plus 40mm et mieux d'au plus 30mm et même d'au plus 20mm
- pour le motif en cadre, une distance D1 entre le contour d'injection du motif diffusant et chaque face émettrice du premier groupe 41 d'au moins 10mm, mieux d'au moins 12mm et même d'au moins 15mm et de préférence d'au plus 40mm et mieux d'au plus 30mm et même d'au plus 20mm.

Lorsque W1 ou W'1 est supérieure à 70mm, le réflecteur principal présente une paroi interne (plane de préférence) formant un angle d'au plus 5° avec le vitrage de façade et de préférence d'au plus 10° avec le réflecteur de fond et porte une carte à circuit imprimé, dite deuxième carte PCB, et en face de la pièce support (et de la première carte PCB avec une tolérance de décalage vertical), deuxième carte PCB avec un deuxième groupe de diodes électroluminescentes, en rangée, de préférence à émission par le haut et même sensiblement perpendiculaire au vitrage de façade les diodes (identiques ou similaires au premier groupe) ayant chacune :
- de préférence une face émettrice perpendiculaire à la deuxième carte PCB
- un spectre d'émission donné dans le visible, de préférence polychromatique, notamment blanc, notamment similaire ou identique au spectre d'émission du premier groupe,
- un rayon lumineux principal F' formant un angle d'au plus 5° avec le vitrage de façade (plan moyen du vitrage s'il est bombé) et de préférence d'au plus 10° avec le réflecteur de fond (ou au plan moyen du réflecteur de fond s'il est bombé, concave vers l'espace intérieur),
- un faisceau divergent et défini par un demi-angle à mi-hauteur d'au moins 40° voire 50° (angle défini à partir du rayon F' d'angle à 0°), (similaire ou identique au faisceau du premier groupe) les faisceaux de diodes adjacentes dudit deuxième groupe se recouvrant sur le motif diffusant,
- notamment une température de couleur distincte d'au plus 200K de la température de couleur du premier groupe de diodes,
- notamment une efficacité de l'ensemble diodes sur carte PCB d'au moins 80lm/W.

Le deuxième groupe de diodes, (et le réflecteur principal de préférence) est agencé (de préférence sous la couche miroir et/ou une couche de masquage) avec :
- une distance e'i entre le vitrage de façade (de préférence avec la couche miroir) et chaque face émettrice du deuxième groupe de diodes supérieure ou égale à 5mm mieux supérieure ou égale 10mm,
- une distance e'f entre la face principale interne du réflecteur de fond et chaque face émettrice du deuxième groupe de diodes telle que la différence en valeur absolue e'i - e'f est inférieure ou égale à 20mm mieux est inférieure ou égale à 10mm,
et avec
- pour le motif allongé (en bande rectangulaire, en L, en U, en triangle) les diodes du deuxième groupe étant le long du deuxième bord longitudinal, avec une distance D2 entre le deuxième bord longitudinal et chaque face émettrice du deuxième groupe de diodes d'au moins 10mm, mieux d'au moins 12mm et même d'au moins 15mm et de préférence d'au plus 40mm et mieux d'au plus 30mm et même d'au plus 20mm,
- pour le motif en cadre les diodes du deuxième groupe étant le long de l'autre contour distinct du contour d'injection, dit autre contour d'injection, avec une distance D'2 entre l'autre contour d'injection et chaque face émettrice du deuxième groupe de diodes d'au moins 10mm, mieux d'au moins 12mm et même d'au moins 15mm et de préférence d'au plus 40mm et mieux d'au plus 30mm et même d'au plus 20mm.

L'invention permet de réaliser d'éclairer de manière homogène et efficace des motifs variés au dos d'un miroir et de cacher le système éclairant (diode, transformateur...) fixé à l'arrière du vitrage de façade :
- grâce au choix du réflecteur de fond spécifique avec la couche réfléchissante en face arrière,
- grâce au choix de l'entourage formant avec le réflecteur de fond avec un boitier de lumière,
- au positionnement des diodes : orientation de F, F', éloignement suffisant du motif diffusant par le contrôle des distances D1 (le cas échéant D2), position vis-à-vis du motif diffusant (ei) et du réflecteur de fond (ef).

De plus pour permettre une plus grande liberté aux architectes et designs, de chambres d'hôtel par exemple, la solution d'éclairage est flexible s'adaptant aux motifs demandés même de largeur conséquente.

La Demanderesse a constaté tout d'abord de façon surprenante une nette augmentation de l'homogénéité avec le réflecteur de fond selon l'invention comparativement à :
- une plaque métallique brute ou polie ou même revêtue d'un réflecteur blanc coté espace interne,
- ou même une plaque transparente revêtue d'une couche réfléchissante sur la face interne, coté espace interne.

Lorsque la couche réfléchissante est déposée à l'arrière de la plaque transparente, la lumière issue des LED traverse l'épaisseur de la plaque avant d'être diffusée par la couche réfléchissante. Une explication possible est que cela permet donc à certain rayons lumineux d'être guidés dans la plaque pour être diffusés plus loin dans le vitrage et ainsi contribuer à l'homogénéisation de l'éclairage du motif.

Lorsque le boitier dédié est formé d'un caisson transparent en pastique avec une couche réfléchissante on choisit de préférence comme plastique du polycarbonate.

Si on plaçait le miroir éclairant sans réflecteur de fond et sur une paroi blanche, les aspérités submicroniques feraient que l'homogénéité serait encore pire et l'absorption du matériau trop forte

Le réflecteur de fond, positionné face au motif diffusant contre l'entourage permet de créer une boîte à lumière fermée afin de diffuser la lumière provenant des LEDs sur la zone de motif diffusant.

Les diodes sont positionnées pour former une zone éclairante continue dans le sens de la longueur du motif diffusant. La distance « intragroupe » entre des diodes adjacentes du premier groupe peut être de préférence identique pour toutes les diodes pour simplifier le recouvrement des faisceaux.

La disposition des diodes permet de cacher les points chauds des diodes à de grands angles pour l'utilisateur tout en gardant un éclairage de la zone diffusante efficace en ne s'éloignant pas trop.

Naturellement les première et deuxième cartes PCB peuvent ne former qu'une carte PCB, en particulier carte PCB suffisamment flexible tout autour du motif diffusant.

Le choix de réaliser un entourage porteur de diodes à distance optimisée du motif diffusant garantit au mieux l'efficacité. Les diodes sont positionnées judicieusement aux abords du motif diffusant. Pour des largeurs au-delà de 70mm, le deuxième groupe de diodes est nécessaire pour l'homogénéité, l'éclairage est très homogène jusqu'à une largeur de motif de 230mm mieux encore 200mm. En particulier, la largeur (maximale) du motif diffusant (constante ou variable) peut être de préférence inférieure à 200mm voire inférieure ou égale à 150mm, notamment pour laisser une surface de zone miroir (centrale) importante.

Un réflecteur principal (sensiblement) droit permet de positionner avec plus de précision son bord vis-à-vis du bord du motif diffusant et de placer plus facilement le deuxième groupe de diodes avec F' à la normale ou proche de la normale.

Dans la présente invention, on entend par « diode électroluminescente » (ou de manière raccourcie diodes) une source quasi ponctuelle, généralement inorganique, typiquement à base de puce semi conductrice, source distincte d'une OLED (diode organique) procurant une surface éclairante étendue.

De préférence selon l'invention quand on se réfère à une distance d'un élément (face émettrice de diode, paroi d'entourage, de caisson, base ou retour de profilé, de support de miroir etc) au bord du motif diffusant on considère la distance (« horizontale ») entre la projection orthogonale de l'élément sur le plan du motif diffusant et le bord du motif diffusant. Par exemple, il s'agit de D1, D2 (D3 et D4 définis ultérieurement).

De préférence, pour plus de simplicité, les diodes de chaque groupe sont choisies avec la même (seule) direction principale d'émission F.

On choisit un faisceau divergent pour étaler suffisamment la lumière sur le motif diffusant.

Et de préférence, pour un éclairage uniforme, les diodes de chaque groupe sont choisies avec le même spectre, mono ou polychromatique.

Le cône d'émission peut être symétrique ou asymétrique par rapport à F. Le cône d'émission peut être par exemple lambertien.

L'angle de dispersion, δ, d'un matériau, est l'angle compris entre la direction d'intensité lumineuse maximum (Imax) de la lumière réfléchie et la direction de l'intensité lumineuse de valeur Imax/2, quand la courbe d'intensité lumineuse peut être supposée comme symétrique autour de la direction de Imax (ce qui est typiquement le cas quand l'angle d'incidence vaut 0). La réflexion d'un matériau est dite parfaitement diffuse lorsque δ vaut 60°.Si δ est proche de 0°, la réflexion ou transmission est considérée comme spéculaire (aussi appelée régulière). Si θ < δ < 15°, la réflexion ou transmission est dite à diffuse étroite .Si 15° < δ < 45°, la réflexion ou transmission est dite à diffusion large. Si 45° < δ < 60°, la réflexion ou transmission peut être considérée comme à diffusion totale.

La transmission lumineuse T_{L} et la réflexion lumineuse R_{L} selon l'invention sont calculées de manière classique sous un illuminant D65, conformément à la norme EN410.

Dans le mode de réalisation préféré, la couche réfléchissante est une couche à réflexion diffuse, notamment blanche, avec de préférence une réflexion lumineuse R_{L} supérieure ou égale à 80% du côté extérieur, opposé à l'espace interne.

Par exemple il s'agit d'une peinture, d'une laque, d'un émail.

Une laque est un revêtement non transparent, généralement opaque, et qui peut comprendre au moins une résine polymérique, au moins un pigment, et généralement des charges minérales. La résine polymérique sert à lier les pigments et les charges minérales, tandis que les pigments ont pour but de conférer la couleur et l'opacité désirées. La laque peut comprendre comme toute laque, un liant à base de résine synthétique, de nature polymérique. Le liant est de préférence à base de résine acrylique, notamment réticulée avec de la mélamine et/ou un isocyanate. Le liant peut également être une résine polyuréthane, obtenue par réticulation, par un isocyanate ou un polyisocyanate, de résines hydroxylées, notamment des résines polyesters ou polyéthers, ou de préférence des résines acryliques (ou polyacrylates). Cette combinaison particulière permet notamment d'obtenir de faibles perméabilités à l'eau, de bonnes propriétés mécaniques (par exemple en termes de résistance à la rayure).

Le liant de la laque peut également contenir ou être à base de résine(s) alkyde(s), obtenues par réaction chimique entre au moins un polyol, au moins un polyacide et au moins un acide gras ou une huile. Ces alkydes sont de préférence courts en huile, c'est-à-dire que la teneur pondérale en huile ou acide gras dans la résine est de préférence inférieure ou égale à 40%. Les polyols peuvent être par exemple des composés du glycérol ou du pentaérithritol. Les polyacides peuvent être à base d'anhydride phtalique. Les huiles peuvent être siccatives (telles que l'huile de lin, de bois ou de chine), semi-siccatives (telles que l'huile de soja, de tall, de carthame ou de ricin déshydraté), ou encore non siccatives (comme l'huile de coprah ou de ricin). Afin d'améliorer leurs propriétés de résistance à l'eau, les liants alkydes peuvent également être modifiés par des monomères tels que le styrène, le vinyltoluène ou des acrylates ou par des résines phénoliques ou époxydiques. Des résines alkydes aminoplastes réticulant sous l'effet de la chaleur sont des liants particulièrement avantageux de la laque. Le réticulant aminoplaste est de préférence une résine urée-formol ou mélamine-formol, qui confèrent une bonne résistance à l'eau, notamment lorsqu'elles sont apportées à raison de 20 à 30% en masse par rapport au liant alkyde sec.

La laque peut également comprendre un liant à base de résine acrylique thermodurcissable, par exemple obtenue par réticulation d'une résine acrylique carboxylée par une résine époxydique, formo-phénolique ou mélamine-formol ou un isocyanate, d'une résine acrylique à fonction carboxamide par un liant époxydique ou alkyde, ou encore d'une résine acrylique à fonction époxydique par des acides ou des polyamines.

La laque présente de préférence une perméabilité à l'eau à 25°C, exprimée en cm³.cm.cm⁻².s⁻¹.Pa⁻¹ inférieure à 10⁻⁶, voire inférieure à 5.10⁻⁷, et notamment inférieure à 10⁻⁷.

Un agent promoteur d'adhésion peut être de préférence présent dispersé dans la laque et/ou sous forme de couche interposée entre la couche de laque et la plaque du réflecteur de fond. Des agents promoteurs d'adhésion avec un verre, comme des silanes, peuvent également être dispersés dans la laque.

La laque peut comprendre des pigments, minéraux et/ou organiques, de préférence minéraux. Parmi les pigments employés, on trouve par exemple des oxydes de titane ou de zirconium éventuellement dopés par des ions d'éléments de transition, ou encore des oxydes mixtes du type zircon (ZrSiO₄). Les pigments sont de préférence exempts de métaux lourds tels que le cadmium ou le plomb.

La laque peut également contenir des charges minérales destinées à optimiser ses paramètres physico-chimiques, par exemple sa viscosité. La teneur totale en espèces minérales (pigments et charges) de la laque est de préférence, exprimée en pourcentage massique par rapport à l'extrait sec, comprise entre 40 et 70%, voire entre 50 et 60%.

L'épaisseur de la laque est par exemple entre 40 et 60 µm. La clarté L* peut être d'au moins 65.

On préfère une couche réfléchissante par réflexion diffuse du côté opposé à l'espace interne car elle restitue mieux les couleurs qu'avec une couche à réflexion spéculaire. La température de couleur sur le miroir est alors plus proche de celle des diodes.

Cette couche peut être à réflexion diffuse et spéculaire par exemple avec un coefficient en réflexion diffuse égal à au moins 0,8 fois le coefficient en réflexion spéculaire.

Dans un mode de réalisation alternatif et satisfaisant, la couche réfléchissante est une couche à réflexion spéculaire de préférence à base d'argent (même essentiellement à l'argent et revêtue typiquement d'une couche de protection) avec une réflexion lumineuse R_{L} de préférence supérieure ou égale à 85%, à 88% et même à 90%, du côté de l'espace interne.

Les bords (interne et/ou externe) du motif diffusant peuvent être droits ou courbes.

On préfère que le motif diffusant soit décentré, que le miroir soit conservé dans la zone centrale d'au moins 500mm par 500mm. Le bord intérieur est espacé de préférence d'au moins 200mm du milieu du vitrage de façade.

La zone périphérique entre le bord extérieur et la tranche du vitrage de façade avec miroir est de préférence d'au moins 25mm.

D'un point de vue dimensionnel, on peut prévoir l'une au moins des caractéristiques suivantes :
- la largeur du motif diffusant est de largeur inférieure à 30 % de la largeur du vitrage de façade (voire 20% ou 10%),
- la longueur du motif diffusant est d'au moins 50mm, mieux d'au moins 100mm et même d'au moins 200mm et notamment, sensiblement égale à la longueur du bord latéral ou longitudinal du vitrage de façade à coins (carré, rectangulaire...).

Le choix de réaliser un boitier « dédié » pour un motif diffusant dans une zone restreinte de la surface totale du vitrage est plus économique qu'un boitier « total » couvrant sensiblement l'arrière du vitrage de façade, en particulier pour des miroirs de grande taille d'au moins 500mm de longueur et de poids.

De préférence la distance entre le réflecteur principal et la tranche du réflecteur de fond en plaque est d'au plus 5mm.

On préfère que l'entourage n'ait pas de paroi reliant le réflecteur principal à la pièce support de diodes ou toute autre paroi sous le motif diffusant.

On préfère que l'entourage lui soit à base de profilé droit(s) s'étendant rectilignement éventuellement coudé en L ou U (formant un cadre).

On préfère que :
- la longueur de l'entourage et du réflecteur de fond est au moins égale à la longueur du motif diffusant,
- la longueur de l'entourage et du réflecteur de fond est d'au moins 50mm mieux d'au moins 100mm et même 200mm et notamment, sensiblement égale à la longueur du bord latéral ou longitudinal du vitrage de façade, à coins (carré, rectangulaire...),
- pour un motif allongé, la diode d'extrémité du premier groupe (et du deuxième groupe) est à moins de 1 cm du premier bord latéral du motif diffusant et l'autre diode d'extrémité du premier groupe (et du deuxième groupe) est à moins de 1 cm du deuxième bord latéral du motif diffusant.

L'entourage comporte de préférence une ou des parois internes, dans les zones sans diodes, qui sont à une distance inférieure à 10mm du bord du motif diffusant et éventuellement d'au plus 5mm.

Pour W1 ou W'1 inférieure ou égale à 70mm, on préfère avoir, pour plus d'efficacité :
- pour le motif allongé, une distance Dr2 entre le deuxième bord longitudinal et le réflecteur principal (la base notamment) dénué de diodes d'au plus 10mm et mieux d'au plus 2mm, et même au bord, sans dépasser sur le motif diffusant, et dépassant éventuellement d'au plus 5mm sur la face interne du réflecteur de fond,
- pour le motif en cadre, une distance Dr entre l'autre entourage (la base notamment) dénué de diodes et l'autre contour d'au plus 10mm et mieux d'au plus 2mm, et même au bord, sans dépasser sur le motif diffusant, et dépassant éventuellement d'au plus 5mm sur la face interne du réflecteur de fond.

L'entourage comporte en particulier :
- un ou des profilés éventuellement dénué de diodes, notamment L ou U, avec côté vitrage de façade un retour en direction de l'espace interne, retour en retrait d'au plus 5mm de préférence ou au bord du motif diffusant ou dépassant sur le bord du motif diffusant d'au plus 5mm,
- et/ou le (ou chaque) profilé d'accroche dans l'espace interne et dénué de diodes, comporte coté vitrage de façade, un retour en direction de l'espace interne, retour en retrait d'au plus 5mm de préférence ou au bord du motif diffusant ou dépassant sur le bord du motif diffusant d'au plus 5mm,
- et/ou une paroi ou flanc d'un caisson de section rectangulaire ou carrée ou un espaceur de section rectangulaire ou carrée, flanc ou espaceur dénué de diodes, en retrait d'au plus 5mm de préférence ou au bord du motif diffusant ou dépassant sur le bord du motif diffusant d'au plus 5mm.

Ainsi, côté réflecteur de fond, le ou les retours éventuels de profilé(s) de l'entourage ou de profilé(s) d'accroche de l'entourage dépassant de préférence d'au plus 5mm sur le réflecteur de fond en regard du motif diffusant.

Côté face arrière du vitrage de façade, le ou les retours éventuels de profilé(s) de l'entourage ou de profilé(s) d'accroche de l'entourage ne dépasse pas de préférence de la face arrière sur le motif diffusant.

Par simplicité, l'entourage peut être de contour rectangulaire et/ou suit le contour du motif diffusant de préférence au moyen de profilés (de préférence métalliques) droits et de section en U et/ou en L notamment aboutés ou espacés de moins de 1 mm ou jointés par joint d'aboutement (mastic d'étanchéité de préférence).

En cas de besoin on peut remplacer une ou des zones miroir en dehors de l'espace interne de l'entourage par une ou des zones décoratives ou même fonctionnelles (interrupteur etc). Par exemple on forme un miroir partiel de préférence central et on utilise un émail de décor (blanc, coloré..) de préférence en périphérie.

Le motif diffusant peut donc même être en périphérie et entourer par la couche miroir complétée par la couche décorative (émail etc). On préfère que l'entourage reste masqué par la couche miroir et/ou par la couche décorative tout comme la fixation du miroir à une paroi.

Dans le cas d'un entourage décrivant un cadre, tout autour d'un motif allongé notamment inscrit dans une zone rectangulaire, l'entourage peut comprendre reliant latéralement le réflecteur principal et la pièce support une première pièce ou partie latérale le long d'un premier bord latéral du motif allongé, porteuse d'une carte PCB dite troisième carte avec un troisième groupe de diodes identiques ou similaires au premier groupe de diodes, la troisième carte PCB comprend éventuellement une couche couvrante réfléchissante autour du troisième groupe de diodes, avec :
- une distance D3 entre le premier bord latéral et chaque face émettrice du troisième groupe d'au moins 10mm, mieux d'au moins 12mm et même d'au moins 15mm et de préférence d'au plus 40mm et mieux d'au plus 30mm et même d'au plus 20mm,
- une distance e3 entre le vitrage de façade (de préférence avec la couche miroir) et chaque face émettrice du troisième groupe inférieure ou égal à 10mm,
- une distance e'3 entre la face principale interne du réflecteur de fond et chaque face émettrice du troisième groupe telle que la différence en valeur absolue e3 - e'3 est inférieure ou égale à 20mm mieux est inférieure ou égale à 10mm.

Et l'entourage peut comprendre reliant latéralement le réflecteur principal et la pièce support, une deuxième pièce ou partie latérale porteuse d'une carte PCB dite quatrième carte PCB avec un quatrième groupe de diodes identiques ou similaires au premier groupe de diodes, la quatrième carte PCB comprend éventuellement une couche couvrante réfléchissante autour du quatrième groupe de diodes, avec :
- une distance D4 entre le deuxième bord latéral et chaque face émettrice du quatrième groupe de diodes d'au moins 10mm, mieux d'au moins 12mm et même d'au moins 15mm et de préférence d'au plus 40mm et mieux d'au plus 30mm et même d'au plus 20mm,
- une distance e4 entre le vitrage de façade (de préférence avec la couche miroir) et chaque face émettrice du quatrième groupe de diodes inférieure ou égale à 10mm,
- une distance e'4 entre la face principale interne du réflecteur de fond et chaque face émettrice du quatrième groupe de diodes telle que la différence en valeur absolue e4 - e'4 est inférieure ou égale à 20mm mieux est inférieure ou égale à 10mm.

Naturellement les première, deuxième, troisième, quatre cartes peuvent ne forme qu'une carte PCB, en particulier carte PCB suffisamment flexible.

Lorsque le motif allongé est de longueur L1 supérieure ou égale à 200mm, si on place des diodes le long d'un ou des bords latéraux du motif allongé on s'autorise localement une certaine inhomogénéité qui reste néanmoins acceptable.

Dans un autre cas avec un entourage décrivant un cadre, tout autour d'un motif allongé, l'entourage peut comprendre reliant latéralement le réflecteur principal et la pièce support:
- une première pièce ou partie latérale le long d'un premier bord latéral du motif allongé, dénuée de diodes,
- une deuxième pièce ou partie latérale le long d'un deuxième bord latéral du motif allongé, dénuée de diodes.

En l'absence du troisième groupe et du quatrième groupe de diodes on préfère avoir, pour plus d'efficacité :
- une distance Dr3 entre le premier bord latéral et la première pièce latérale d'au plus 10 mm et mieux d'au plus 2mm, et même au bord, sans dépasser sur le motif diffusant, et dépassant éventuellement d'au plus 5 mm sur la face interne du réflecteur de fond,
- une distance Dr4 entre le deuxième bord latéral et la deuxième pièce latérale d'au plus 10mm et mieux d'au plus 2mm, et même au bord, sans dépasser sur le motif diffusant, et dépassant éventuellement d'au plus 5mm sur la face interne du réflecteur de fond.

Dans un mode de réalisation préféré pour supprimer au maximum les points chauds à grands angles, l'entourage porte des diodes du premier groupe éventuellement du deuxième groupe et d'autres diodes (le long du ou des bords latéraux d'un motif allongé par exemple), la distance entre la face émettrice de chacune des diodes et le bord du motif le plus proche est d'au moins 10mm et de préférence d'au plus 40mm. Mieux la distance entre la face émettrice de chacune des diodes et le bord du motif le plus proche est d'au moins 12mm et même d'au moins 15mm et mieux d'au plus 30mm et même d'au plus 20mm.

On préfère pour réduire significativement la vision des points chauds en faible angle d'un utilisateur, à faible distance du miroir dans la zone centrale, que :
- lorsque W1 ≤70 mm, le premier bord longitudinal du motif allongé est le plus intérieur, le réflecteur principal, le long du deuxième bord longitudinal est dénué de deuxième carte PCB avec des diodes ou
- lorsque W'1≤70 mm, le contour d'injection du motif en cadre est le plus intérieur des contours, et l'autre contour, est dénué de deuxième carte PCB avec des diodes.

Lorsque W1 ≤70 mm ou lorsque W'1 ≤70 mm, le réflecteur principal peut être oblique ou présente de préférence une paroi interne, plane, formant un angle d'au plus 5° avec le vitrage de façade et de préférence d'au plus 10° avec le réflecteur de fond.

Le motif allongé peut être inscrit dans une zone R de forme rectangulaire ou le motif est carré ou en disque ou est en cadre, et l'entourage réflecteur forme un rectangle (et l'autre entourage réflecteur forme un rectangle).

Le motif allongé peut être de forme donnée notamment en L ou en peigne, l'entourage réflecteur longeant les bords du motif allongé.

Le motif allongé peut être inscrit dans une bande rectangulaire prolongée par au moins une autre bande rectangulaire, comme un L (un T, un F, un E, un peigne..), avec une distance de saillie de l'autre bande inférieure à 20mm, la carte PCB en face du bord longitudinal du motif avec l'autre bande est linéaire.

Le motif allongé peut être inscrit dans une bande rectangulaire prolongée par au moins une autre bande rectangulaire, comme un L ou en F ou en E, avec une distance de saillie de chaque autre bande est supérieure à 20mm, la première carte PCB en face du premier bord longitudinal du motif avec le retour suit le contour du motif, longeant l'autre bande.

Dans une réalisation, au moins avec un bord, dit d'extrémité, du motif diffusant va jusqu'à un bord façonné de la tranche du vitrage de façade ou à moins de 2mm du bord façonné. L'entourage réflecteur pour le motif allongé ou disque ou carré l'entourage réflecteur ou pour le motif en cadre l'autre entourage réflecteur comprend une pièce, dite d'extrémité, présentant une base dont la tranche de largeur inférieure ou égale à la largeur du bord façonné est contre, fixée ou liée à la bord façonné (face arrière) -par exemple par un élément d'étanchéité tel qu'un mastic silicone - et un retour dans l'espace interne contre ou de préférence fixé au réflecteur de fond, de préférence par un adhésif, notamment pièce de section en L, pièce d'extrémité dénuée de diodes.

Le bord d'extrémité peut être tout ou partie d'un bord latéral du motif diffusant allongé ou tout ou partie du bord longitudinal externe d'un grand côté ou d'un petit côté du motif en cadre ou un coté du motif carré ou disque.

Deux bords latéraux du motif allongé peuvent être des bords d'extrémité (chacun avec une pièce d'extrémité telle que décrite) et éventuellement tout ou partie du bord longitudinal externe peut être un bord d'extrémité.

Ainsi lorsque W1 ≤ 70mm, le deuxième bord longitudinal du motif diffusant allongé est le plus externe (de la zone centrale du miroir), comprend tout ou partie du bord d'extrémité, le réflecteur principal comporte la pièce d'extrémité ou lorsque W"1 ≤ 70 mm, l'autre contour du motif en cadre est le plus externe, comprend tout ou partie du bord d'extrémité et l'autre entourage réflecteur comporte la pièce d'extrémité.

La pièce d'extrémité peut être de largeur inférieure à 2mm même à 1 mm. Il s'agit de préférence d'un profilé droit de section en L le long du bord d'extrémité, profilé sur le réflecteur de fond tel qu'un vitrage.

Le façonnage peut être :
- de forme à pan coupé, encoche ronde ou carrée,
- à arêtes abattues ou chant biseauté ; ou rodé à la meule ou chant meulé ou meulé lisse ou poli avec une tranche mat (satinée) voire brillante par polissage par exemple selon la norme EN12150,
- ou encore un façonnage comme un chanfrein, un biseau.

La largeur du bord façonné peut être d'au plus 4mm et même 2mm ou encore 1mm.

Le terme paroi pour le réflecteur de fond est pris au sens large, et n'implique pas une épaisseur minimale. Ce peut être un film ou une feuille. La paroi peut être souple ou rigide, minérale ou organique.

Le terme plaque pour le réflecteur de fond est pris au sens large et n'implique pas une épaisseur minimale. Ce peut être un film ou une feuille, elle peut être souple ou rigide, minérale ou organique.

On préfère toutefois pour une meilleure tenue mécanique une paroi rigide pour le réflecteur de fond (fond d'un caisson ou plaque). On préfère aussi pour une tenue thermique encore mieux une plaque en verre minéral d'épaisseur inférieure à 6mm et d'au moins 0,5mm.

La paroi transparente, plane ou concave vers l'espace interne peut être une plaque, l'entourage réflecteur (et même l'autre entourage réflecteur) forme un espaceur entre le réflecteur de fond en plaque et le vitrage de façade l'entourage réflecteur (et même l'autre entourage réflecteur) s'étend jusqu'à laisser au maximum un jeu de moins de 5mm avec le vitrage de façade

La paroi transparente en plaque peut dépasser d'au plus 5mm de l'entourage.

La paroi transparente peut être un vitrage, plan ou bombé vers l'espace interne, en verre minéral d'épaisseur inférieure à 6mm.

La paroi transparente peut être en plastique d'épaisseur inférieure à 6mm de préférence choisi par le polycarbonate, le polyméthacrylate de méthyle.

La paroi du réflecteur de fond peut être un film plastique comme un film fluoropolymère, notamment en FEP (Fluorinated ethylene propylene en anglais), ETFE (ethylene-co-tetrafluoroethylene en anglais).

On peut en particulier envisager comme réflecteur de fond une paroi transparente (verre voire plastique), notamment un vitrage ou le fond d'un caisson transparent (plan ou concave), avec du côté de l'espace interne une couche à réflexion blanche diffuse : émail, laque (comme déjà décrite), peinture, qualifiée de réflecteur blanc, avec une T_{L} d'au moins 20% ou même 30% et du côté opposé à l'espace interne, une couche à réflexion spéculaire comme un miroir à l'argent.

La pièce support (de préférence métallique) et/ou le réflecteur principal (de préférence métallique), de préférence l'entourage (de préférence métallique) et même l'autre entourage (de préférence métallique) est choisi parmi :
- un espaceur creux ou plein notamment de section latérale rectangulaire ou carré, entre le vitrage de façade et le réflecteur de fond, de préférence fixé par adhésif au vitrage de façade et au réflecteur de fond en plaque plane, notamment espaceur d'épaisseur supérieure ou égale à 5mm (par exemple pour préfixer un adhésif double face) et de préférence d'au plus 15mm,
- une pièce de préférence en U voire Z ou H tourné à 90°, qui comporte une base porteuse de la première carte PCB et de part et d'autre des premier et deuxième ailes ou retours, le premier retour étant entre la base et le vitrage de façade de préférence en étant fixé par adhésif (de préférence double face), et le deuxième retour étant entre la base et le réflecteur de fond en plaque plane préférence en étant fixé par adhésif (de préférence double face), retours avec des orientations identiques vers l'espace interne ou à l'opposé de l'espace interne, ou avec des orientations opposées, retour chacun de préférence de largeur supérieure ou égale à 5mm et de préférence d'au plus à 30mm,
- une pièce en L qui comporte une base porteuse de la première carte PCB et de part et d'autre une seule aile ou retour, le retour étant entre la base et le réflecteur de fond fixé de préférence par adhésif (de préférence double face) au réflecteur de fond en plaque plane,
- une pièce en I (de section latérale rectangulaire ou carré) notamment d'épaisseur inférieure à 5mm et même à 3mm ou 1,5mm qui comporte une base porteuse de la première carte PCB fixée par profilé(s) d'accroche au réflecteur de fond en plaque plane et/ou au vitrage de façade.

Par exemple un profilé d'accroche en L est fixé mécaniquement à la base et fixé par un adhésif (de préférence double-face) au vitrage de façade (sous la couche miroir), et un autre profilé d'accroche en L fixé mécaniquement à la base et fixé par adhésif (de préférence double face) au réflecteur de fond, profilés chacun de largeur supérieure ou égale à 5mm et de préférence d'au plus à 30mm.

Pour l'entourage on choisit typiquement quatre profilés en U ou en I avec équerres ou quatre espaceurs de section rectangulaire ou carré.

L'entourage (et/ou l'autre entourage) peut comporter de préférence une ou des parois internes, dans les zones sans diodes, qui sont à une distance inférieure à 10mm du bord du motif diffusant et éventuellement d'au plus 5mm.

L'entourage (et/ou l'autre entourage) comporte par exemple :
- un ou des profilés éventuellement dénué de diodes, notamment L ou U, avec coté vitrage de façade un retour en direction de l'espace interne, retour en retrait d'au plus 5mm de préférence ou au bord du motif diffusant ou dépassant sur le bord du motif diffusant d'au plus 5mm,
- et/ou le (ou chaque) profilé d'accroche dans l'espace interne et dénué de diodes, comporte côté vitrage de façade, un retour en direction de l'espace interne, retour en retrait d'au plus 5mm de préférence ou au bord du motif diffusant ou dépassant sur le bord du motif diffusant d'au plus 5mm,
- et/ou une paroi ou flanc d'un caisson de section rectangulaire ou carrée ou un espaceur de section rectangulaire ou carrée, flanc ou espaceur dénué de diodes, en retrait d'au plus 5mm de préférence ou au bord du motif diffusant ou dépassant sur le bord du motif diffusant d'au plus 5mm.

Ainsi, côté réflecteur de fond, le ou les retours éventuels de profilé(s) de l'entourage ou de profilé(s) d'accroche de l'entourage dépassent de préférence d'au plus 5mm sur le réflecteur de fond en regard du motif diffusant.

Côté face arrière du vitrage de façade, le ou les retours éventuels de profilé(s) de l'entourage ou de profilé(s) d'accroche de l'entourage ne dépasse(nt) pas de préférence de la face arrière sur le motif diffusant.

Le réflecteur de fond en plastique peut être une plaque prolongée de part et d'autre par le réflecteur principal et la pièce support, formant une pièce monolithique dite caisson.

On peut envisager toute section de caisson. On préfère que le caisson ait un ou des retours vers l'espace interne (ou à l'opposé) d'au moins 5 mm pour la fixation par exemple par adhésif (double-face) sinon on utilise un ou mieux au moins deux profilés d'accroche comme des équerres fixés mécaniquement de préférence au caisson.

En particulier, le caisson monolithique peut être de section en I, d'épaisseur ou largeur de liaison avec la face arrière inférieure à 5mm notamment d'au plus 2mm (éventuellement avec flanc(s) ou paroi(s) sous zone(s) façonnée(s) du vitrage de façade). Le caisson est fixé à la face arrière, sous la couche miroir, directement par un adhésif (double-face) sur sa tranche et/ou indirectement via au moins deux profilés d'accroche notamment en L, dans l'espace interne, avec adhésif (double-face) sur leurs tranches, le long d'au moins deux parois ou flancs opposés du caisson.

On peut préférer une fixation par trois ou quatre flanc du caisson par exemple avec trois ou quatre profilés (un profilé par flanc).

Le caisson par exemple d'épaisseur inférieure à 2mm est de préférence choisi par le polycarbonate, le polyméthacrylate de méthyle (PMMA).

On préfère que le motif diffusant soit décentré, que le miroir soit conservé dans la zone centrale d'au moins 500mm par 500mm. Le bord intérieur est espacé de préférence d'au moins 200mm du milieu du vitrage de façade. La zone périphérique entre le bord extérieur et la tranche du vitrage de façade avec miroir est d'au moins 25mm de préférence.

De préférence on préserve une zone centrale de miroir sur au moins 30% voire la majorité de la surface du vitrage de façade, encore 60 voire 80%.

De préférence la première carte PCB comprend une couche couvrante réfléchissante autour du premier groupe de diodes et la deuxième carte PCB comprend une couche couvrante réfléchissante autour du deuxième groupe de diodes et de même pour d'éventuelles troisième ou quatrième carte PCB.

Le motif diffusant est une texturation de la face arrière et de préférence une face arrière sablée.

Le motif diffusant est agencé sur la face arrière, pour être protégé et la face avant de préférence en contact avec l'environnement extérieur peut être lisse et aisément nettoyable.

Le motif diffusant est formé de préférence par texturation de surface du vitrage, notamment sablage, acidage, abrasion ou par rajout d'un élément diffusant, notamment en couche, de préférence par sérigraphie d'un émail ou d'une couche diffusante ou encore formé à partir d'une matière plastique diffusante. Si le motif diffusant est de l'émail, de l'acidage on forme le motif diffusant sur un vitrage avec un miroir partiel. Le sablage permet lui de retirer le miroir (la peinture et l'argenture).

L'attaque acide, le sablage, la gravure (avantageusement par laser) ou la sérigraphie pourront être préférés car fournissant une délimitation des zones traitées aisément contrôlable et reproductible industriellement.

On peut citer comme verre acidé, le verre Satinovo® de SAINT-GOBAIN GLASS et le verre avec la couche diffusante Smoothlite® de SAINT-GOBAIN GLASS.

Le vitrage (nu) peut avoir une T_{L} d'au moins 70%, mieux d'au moins 80%. Le vitrage peut être en verre minéral clair voire extra-clair. Pour le verre extra-clair; on peut se référer à la demande WO04/025334 pour la composition d'un verre extra-clair. On peut choisir en particulier un verre silicosodocalcique avec moins de 0,05% de Fe III ou de Fe₂O₃. On peut choisir par exemple le verre Diamant® de SAINT-GOBAIN, le verre Diamant Solaire® de SAINT-GOBAIN le verre Albarino® de SAINT-GOBAIN (texturé ou lisse), le verre OptiWHITE® de Pilkington, le verre B270® de Schott.

En outre, on préfère un verre minéral pour le vitrage de façade pour ses multiples atouts :
- le verre présentant une bonne résistance à la chaleur, il peut être proche des diodes malgré le fait qu'elles constituent des points chauds,
- le verre est mécaniquement résistant de sorte qu'il présente une facilité de nettoyage et ne se raye pas, ce qui présente un intérêt particulier pour les panneaux installés dans des lieux imposant une hygiène stricte,
- le verre répond aux besoins des normes de sécurité au feu.

Il peut s'agir à titre d'exemple, selon notamment le rendu esthétique ou l'effet optique souhaité et/ou la destination du miroir de :
- verre de composition standard, tel que le verre Planilux® de la société SAINT-GOBAIN GLASS, de coloration légèrement verte,
- verre extra-clair sans coloration (neutre) tels que les verres Diamant® et Diamant Solaire® de la société SAINT-GOBAIN GLASS,

Selon une caractéristique, les diodes peuvent être encapsulées, c'est-à-dire comprendre une puce semi-conductrice et une enveloppe, par exemple en résine type époxy ou PMMA, encapsulant la puce. Les fonctions de cette enveloppe peuvent être multiples : protection de l'oxydation et de l'humidité, conversion de longueur d'onde, élément diffusant.

La diode peut être par exemple une puce semi-conductrice de taille de l'ordre de la centaine de µm ou du mm ; et éventuellement avec une encapsulation minime par exemple de protection. Il n'est pas nécessaire d'utiliser des optiques telles que des lentilles dirigeant la lumière émise par la diode vers les zones privilégiées. Les diodes peuvent être noyées dans une matière de protection commune (étanchéité à l'eau, aux poussières ...).

De préférence, les diodes peuvent ainsi être de simples puces ou avec une encapsulation à faible volume notamment de type SMD (« Surface Mounting Device » en anglais) ou « Chip on Board » plutôt que les diodes classiques, (de première génération) volumineuses et de faibles puissances et efficacité lumineuse.

D'un point de vue dimensionnel, on peut prévoir l'une au moins des caractéristiques suivantes pour les diodes :
- les diodes sont de hauteur inférieure à 1 cm, voire à 5mm,
- les diodes sont de largeur (diamètre) inférieure à 1 cm,
- les diodes sont identiques et régulièrement espacées les unes des autres avec une distance intra groupe désignant la distance entre les axes des diodes successives, éventuellement du même ordre que les dimensions propres des diodes,
- le nombre de diodes du premier groupe est au moins égal à 10.

La diode peut être :
- une diode « moyenne puissance » c'est-à-dire supérieure à 0,1 W ou de luminosité supérieure ou égale à 8 lumens,
- une diode « haute puissance » c'est-à-dire supérieure ou égale à 1 W ou de luminosité supérieure ou égale à 80 lumens.

La robustesse des diodes est particulièrement intéressante dans des utilisations intensives telles que dans les transports en commun du type trains, avions, cars, paquebots de plaisance ...

Le ou les groupes de diodes peuvent être couplés à des moyens de pilotage permettant d'émettre de la lumière soit en permanence, soit par intermittence, avec différentes intensités, soit d'une couleur donnée, soit de différentes couleurs, notamment en fonction de la quantité de la lumière naturelle.

On peut prévoir que :
- la longueur de la carte PCB est sensiblement égale à la longueur de la pièce support,
- la première carte PCB (chaque carte PCB) est d'épaisseur inférieure à 1 cm mieux inférieure ou égale à 5mm,
- la première carte PCB est flexible et par exemple entoure le motif diffusant,
- les diodes et/ou la carte PCB sont exemptes de couche, vernis ou d'encapsulation d'étanchéité.

Une surface réfléchissante pour assurer la fonction de miroir est usuellement une couche à base d'argent. Le miroir peut être le produit SGG Miralite de la société Demanderesse, avec une peinture de protection à l'oxydation.

Le miroir selon l'invention peut inclure tout autre revêtement fonctionnel (anti-rayures, anti-salissures ...) sur la face arrière une couche chauffante pour un effet anticondensation.

L'éclairage de la première zone éclairante peut être décoratif, architectural, de signalisation ou d'affichage.

Le miroir éclairant et éclairant peut être destiné en particulier :
- au bâtiment, comme plafonnier, dalle murale; une cloison,
- à un véhicule de transport, notamment de transport en commun, train, métro, tramway, bus ou de véhicule aquatique ou aérien (avion),
- à l'éclairage routier ou urbain,
- à un vitrage de mobilier urbain, comme une partie d'abribus, de balustrade, de présentoir, d'une vitrine, à un élément d'étagère,
- à un vitrage d'ameublement intérieur, une paroi de salle de bains, d'un meuble.

En cas de besoin on peut remplacer une ou des zones miroir en dehors de l'espace interne de l'entourage par une ou des zones décoratives ou même fonctionnelles (interrupteur etc). Par exemple on forme un miroir partiel de préférence central et on utilise un émail de décor (blanc, coloré..) de préférence en périphérie.

Le motif diffusant peut donc même être en périphérie et entourer par la couche miroir complétée par la couche décorative (émail etc). On préfère que l'entourage reste masqué par la couche miroir et/ou par la couche décorative tout comme la fixation du miroir à une paroi.

L'invention propose enfin un procédé de formation d'un miroir éclairant comportant une pluralité d'entités diffusantes sur un vitrage dit de façade porteur en face arrière d'une couche d'argent dite couche miroir, entités diffusantes inscrites dans une zone rectangulaire Rtot de largeur Wtot supérieure à 230 mm, procédé comportant la division de la zone rectangulaire Rtot en plusieurs zones rectangulaires R1, R2, R3, chacune de largeur inférieure à 230mm définissant un motif diffusant donné, chaque zone R1, R2, R3 étant entourée par un entourage réflecteur avec des diodes avec une distance d'au moins 10 mm, mieux d'au moins 12mm et même d'au moins 15mm et de préférence d'au plus 40mm et mieux d'au plus 30mm et même d'au plus 20mm entre chaque face émettrice des diodes et la zone rectangulaire, chaque entourage réflecteur étant de préférence sous la couche miroir, chaque entourage réflecteur étant contre ou même fixé à un réflecteur de fond ou chaque entourage réflecteur faisant partie d'une pièce monolithique en forme de caisson.

Au moins un ou chaque entourage réflecteur est ou contre ou même fixé à un réflecteur de fond qui comporte de préférence une paroi transparente avec une face principale interne orientée vers la face arrière et une face principale externe opposée, face principale externe revêtue d'une couche réfléchissante dite de fond; l'ensemble paroi transparente et couche réfléchissante de fond ayant une transmission lumineuse T_{L} d'au plus 10%, côté extérieur, opposé à l'espace interne. Et/ou au moins un ou chaque entourage réflecteur fait partie d'une pièce monolithique en forme de caisson comporte en outre un réflecteur de fond avec de préférence une paroi transparente avec une face principale interne orientée vers la face arrière et une face principale externe opposée, face principale externe revêtue d'une couche réfléchissante dite de fond; l'ensemble paroi transparente et couche réfléchissante de fond ayant une transmission lumineuse T_{L} d'au plus 10%.coté extérieur, opposé à l'espace interne.

On préfère que tous les entourages fassent partie de caissons (avec paroi commune éventuelle) ou soient des espaceurs (avec paroi commune éventuelle) avec un réflecteur de fond en plaque.

La longueur d'au moins une zone R1 à R3 est d'au moins 200 mm de préférence et même d'au moins 400mm.

De préférence la largeur d'une zone R1 à R3 est d'au plus 150mm et même d'au plus 120mm et d'au moins 10 mm et mieux d'au moins 20mm.

On peut prévoir un support de fixation du miroir, dit support de miroir, de préférence métallique (et côté face arrière), fixé à la face arrière et/ou au réflecteur de fond, notamment qui comprend une ouverture d'accroche ou des moyens de fixation à une paroi notamment murale ou de meuble.

Le support de miroir peut donc être dénué de partie dépassante de la tranche du vitrage de façade et est choisi parmi :
- un ou des profilés fixés à la face arrière, de préférence métalliques,
- et/ou une plaque (métallique de préférence) fixée par collage voire mécaniquement sur la face principale extérieure du u réflecteur de fond et avec un moyen de fixation (crochet, moyen de retenue etc).

Le support de miroir notamment formant :
- un cadre monolithique dans la zone centrale du miroir et/ou périphérique du miroir, notamment distinct du boitier étanche dédié ou commun, cadre espacé ou accolé au boitier,
- plusieurs profilés notamment en cadre (deux, trois ou quatre profilés droits espacés ou aboutés) dans la zone centrale du miroir et/ou périphérique du miroir, notamment avec au moins un profilé distinct du boitier étanche dédié (de l'entourage) ou du boitier commun, espacé ou accolé et/ou éventuellement au moins un profilé servant pour l'entourage,
et/ou deux profilés latéraux ou longitudinaux au vitrage de façade éventuellement servant pour les entourages de plusieurs motifs diffusants. On peut préférer dégager un espace libre dans la zone centrale pour y placer un élément chauffant anti condensation de la couche miroir.

Le réflecteur de fond peut être de forme quelconque rectangulaire ou ronde ou carrée. Ce peut être un cadre métallique ou plastique ou en verre tout autour du vitrage de façade pour servir pour plusieurs motifs diffusants et laisser au centre l'espace pour la fixation à une paroi.

Le support de miroir est par exemple espacé ou accolé à l'extérieur de l'entourage et/ou du boitier dédié ou commun, notamment avec une ouverture d'accroche suffisamment décalée du réflecteur de fond pour fixation à une paroi de fixation (meuble, mur). Le support de miroir peut avoir une ouverture d'accroche suivant un plan parallèle à la face arrière ou normale à la face arrière. La paroi de fixation (murale ou de meuble) peut avoir un ou des crochets de fixation.

On peut souhaiter utiliser en particulier utiliser des profilés pour l'entourage qui ne sont pas assez résistants pour participer à la fixation du miroir, en étant trop minces typiquement.

Dans une première réalisation, le réflecteur de fond est une plaque (plane ou concave vers le vitrage de façade, sans retours contre la face arrière), le support de miroir comporte un profilé qui forme une paroi de l'entourage (pièce support, réflecteur principal etc), notamment un profilé droit de section en U ou fermée de type carré ou rectangulaire. Le support de miroir est fixé par exemple un adhésif (double-face) sur le réflecteur de fond, de préférence identique (ou similaire) à un adhésif (double-face) pour la fixation (sa fixation) au vitrage de façade.

Ce support de miroir peut présenter au moins une partie ou extrémité dépassante du réflecteur de fond (sous la face arrière, sur la couche miroir) pour la fixation du miroir éclairant à une paroi (mieux on prévoit deux parties ou extrémités dépassantes du réflecteur de fond sur deux bords opposés du réflecteur de fond). Le profilé est de préférence métallique (aluminium etc) d'au moins 1,5mm d'épaisseur.

L'adhésif double face entre le support de miroir et le réflecteur de fond peut présenter une largeur (de contact avec le réflecteur de fond) d'au moins 10mm et notamment identique à celle avec le vitrage de façade et même une épaisseur d'au moins 1 mm.

Dans cette réalisation on tire parti du profilé de fixation pour former le boitier voire même la pièce support. Ce profilé peut être plus périphérique que le motif diffusant ou dans la zone centrale du miroir.

Dans une deuxième réalisation, le réflecteur de fond est une plaque (plane ou concave sans retours sur la face arrière), le support de miroir forme une paroi de l'entourage (pièce support, réflecteur principal etc), notamment est un profilé (droit) de section en U ou fermée de type rectangulaire ou carré. Ce support de miroir est fixé par adhésif sur la tranche du réflecteur de fond.

D'autres détails et caractéristiques avantageuses de l'invention apparaissent à la lecture des exemples de miroirs éclairants selon l'invention illustrés par les figures suivantes :
▪ Les figure 1, 2, 3, 4, 5, 6, 7, 8, 9, 9', 9" représentent des vues schématiques, éventuellement partielles, en coupe d'un miroir éclairant à diodes électroluminescentes dans différents modes de réalisation de l'invention ;
▪ Les figure 1', 1a, 2', 2a, 3a, 4a, 5a, 5'a, 5", 6a, 6'a, 7a, 8a sont des vues schématique de face (côté face arrière) des miroirs éclairants;
▪ Les figures 1'a, 1b à 1l montrent des exemples des motifs diffusants et de l'agencement des diodes sur carte PCB,
▪ Les figures 1m et 1n montrent des exemples de profilé avec PCB et diodes utilisé pour deux motifs diffusants adjacents.

On précise que par un souci de clarté les différents éléments des objets (y compris les angles) représentés ne sont pas nécessairement reproduits à l'échelle.

La figure 1 représente schématiquement une vue en coupe longitudinale d'un miroir éclairant à diodes électroluminescentes 100 dans un premier mode de réalisation de l'invention.

Le miroir 100 comporte un vitrage de façade 1, en verre minéral plan, par exemple une feuille de verre rectangulaire, avec une première face principale 11 formant la face arrière avec des bords latéraux et longitudinaux, et une deuxième face principale 12 formant la face avant, et une tranche 13, vitrage d'épaisseur de préférence inférieure à 6mm, de transmission lumineuse d'au moins à 85%, comme le verre PLANILUX vendu par la société demanderesse.

La face arrière 11 est revêtue d'une couche métallique 2 à base d'argent (faite par argenture) dite couche miroir, donnant la fonctionnalité miroir en face avant, avec une réflexion lumineuse R_{L} d'au moins 85%, revêtue elle-même d'une couche de protection (non montrée), couche miroir présente en particulier dans une zone centrale du vitrage de façade, et en périphérie du vitrage. On prend par exemple un verre avec un miroir partiel MIRALITE ou MIRALITE EVOLUTION vendu par la société Demanderesse.

En face arrière, un motif diffusant 3 est adjacent à la couche miroir 2 dans la zone centrale, la couche miroir entourant le motif diffusant, de préférence seule ou éventuellement avec une couche de masquage (émail décoratif etc).

Plus précisément, on préfère que la face arrière 11 comporte la couche miroir avec une ou des discontinuités formées ou remplies par le motif diffusant et même d'autres motifs diffusant. Le motif diffusant est apte à modifier la transmission lumineuse du vitrage de façade 1 par exemple de façon que celle-ci soit comprise entre 40 et 85 % côté face avant du miroir. Le motif diffusant empêche une transmission trop intense des rayons (directs latéraux ou réfléchis par le réflecteur de fond en particulier) émis par les diodes, diminuent substantiellement l'éblouissement d'un individu regardant vers le miroir 100. Le vitrage de façade 1 avec le motif diffusant 3 présente un flou d'au moins 90% ou même d'au moins 95% côté face avant du miroir mesuré par Hazemeter de manière classique.

Le motif diffusant sur la face arrière 11 du verre est obtenu de préférence par texturation du verre de préférence déjà revêtu de la couche miroir, en particulier par sablage. On peut aussi former le motif par acidage du verre tel que réalisé pour le verre Satinovo® de SAINT-GOBAIN GLASS.

Enfin, le motif diffusant 3 peut être une couche diffusante (dans ce cas on réalise de préférence d'emblée un miroir partiel) de préférence essentielle minérale, par exemple réalisée par sérigraphie d'un émail (blanc) la sérigraphie ayant l'avantage de permettre d'obtenir tout type de design aux délimitations bien arrêtées. Il peut s'agir d'un émail tel que celui réalisé pour le verre Smoothlite® de SAINT-GOBAIN GLASS ou d'un émail lambertien par exemple tel que décrit dans l'exemple de la demande WO2012168647

Pour former un motif lumineux, on choisit de placer du côté de la face arrière 11 un premier groupe de diodes électroluminescentes inorganiques 41 (ou DEL) le long du bord longitudinal 31 de préférence le plus interne au motif diffusant 3. Le choix du bord interne permet d'éviter une gêne visuelle (points chaud à faible angle, inférieur à 10°) lorsqu'une personne regarde le miroir dans la zone centrale à faible distance.

De préférence, par simplicité, la carte PCB 40 est parallèle au bord interne et tout le long du bord interne 31. Les diodes sont alignées, en une rangée, et régulièrement réparties sur la première carte PCB 40, de type barrette (rigide ou souple), rectiligne, notamment en aluminium, et éventuellement avec une couche diffusante autour des diodes 41, pour le recyclage de rayons, sous forme d'une peinture ou laque blanche.

On préfère que les diodes d'extrémités soient à moins de 1 cm des bords latéraux du motif allongé.

Pour plus de simplicité de montage, les diodes 41 ont chacune une face émettrice perpendiculaire à la carte PCB 40 (« top emitting en anglais ») plutôt qu'une face latérale d'émission (« side emitting » en anglais).

La première carte PCB 40 est portée (par l'arrière) par un profilé dit pièce support 51. On intercale ici un matériau de solidarisation conducteur thermique 6 qui est par exemple de la colle ou du ruban adhésif double-face pour obtenir encore une meilleure dissipation thermique. Le ruban adhésif présente l'avantage de fournir une épaisseur calibrée, permettant au PCB des diodes d'être parfaitement plan et d'assurer aux diodes d'être toutes à égale distance du réflecteur ou du motif diffusant. De plus, le ruban adhésif permet sa fixation préalable au PCB. On peut employer aussi de préférence de la graisse thermique entre le PCB et la base tel que le composé CK4960® vendu par la société Jetart.

La carte PCB 40 peut être métallique. Alors les diodes sont soudées sur des pistes qui sont isolées électriquement du matériau métallique du PCB. Le matériau métallique du PCB étant conducteur thermique, le PCB peut être directement plaqué contre la base conductrice thermique pour obtenir la dissipation thermique. La fixation du PCB à la base peut alors être réalisée par exemple par clipsage et/ou par vissage mais on peut conserver un adhésif double-face.

Les diodes 41 sont de type SMD ou de type « Chip on Board ». Chacune des diodes 41 a un spectre d'émission donné dans le visible, par exemple une lumière blanche, et avec un rayon d'émission principale F, dit premier rayon principal, formant un angle de moins de 5° par rapport au vitrage de façade 1. Si le rayon F est très incliné vers la couche miroir alors les LED sont visibles plus facilement par l'utilisateur.

Pour faciliter l'homogénéité, les diodes sont de préférence choisies avec la même (seule) direction principale d'émission F. Pour un éclairage uniforme, les diodes sont choisies avec le même spectre dans le visible, mono ou polychromatique. On privilégie une lumière blanche ou jaune.

Le cône d'émission peut être de préférence symétrique par rapport à F. Le cône d'émission peut être par exemple lambertien. Le faisceau de chaque diode est divergent et défini par un demi-angle à mi-hauteur de 60°. Les faisceaux de diodes adjacentes du premier groupe se recouvrant sur la surface du motif diffusant.

La distance eᵢ entre la face émettrice et la face arrière (la couche miroir) est supérieure à 5mm mieux supérieure ou égale 10mm afin d'éviter que la diode chauffe la peinture et l'argenture donc la dégrade.

La distance e_{f} entre la face émettrice et le réflecteur de fond est telle que ei - ef ≤20mm, mieux ≤10mm, afin d'améliorer l'homogénéité de l'éclairage.

Le rayon F peut être de préférence centré. La distance eᵢ est sensiblement égale à e_{f} et entre 15mm et 25mm.

Pour rendre l'éclairage efficace et durable on forme un boitier réflecteur de lumière définissant un espace interne 14, dédié au motif diffusant, et comportant :
- un entourage réflecteur entourant le motif diffusant, de longueur externe supérieure ou égale à la longueur L1 et de largeur externe supérieure ou égale à la largeur W1, collé au vitrage de façade par la face arrière 11 par un adhésif 61 par exemple d'étanchéité à l'eau liquide notamment une bande adhésive double-face,
   - en plusieurs pièces, profilées, espacées de moins de 5mm ou pour être étanche liées par des joints d'étanchéité dits d'aboutement qui sont des mastic 63,
   - ou en variante en une pièce formant un cadre monolithique (de forme rectangulaire de préférence),
- un réflecteur de fond sous forme d'une plaque transparente 1', dite de fond, comme un vitrage en verre minéral ou un plastique revêtu en face principale arrière 11' opposée à la face principale 12' en regard du motif diffusant 3, d'une couche réfléchissante de préférence à réflexion diffuse 7, blanche, qui est une laque ou peinture ou encore un émail, réflecteur de fond de longueur supérieure à la longueur L1 et de largeur supérieure à la largeur W1, collé avec l'entourage par un adhésif 62 par exemple d'étanchéité à l'eau liquide notamment qui est une bande adhésive double-face, réflecteur de fond 1' dont la tranche 13' est en vis-à-vis de la tranche 13 ou de préférence en retrait de quelques mm au moins,
- le vitrage de façade 1 dans la zone du motif diffusant 3, formant le capot du boitier si nécessaire, étanche à l'eau liquide.

Si le design du motif le permet (comme détaillé par la suite), on préfère que l'entourage réflecteur forme un cadre rectangulaire à partir de deux, trois ou quatre profilés droits (voire courbes) et de préférence de section (constante), de hauteur (constante) et de matière identiques. En fait on peut choisir autant de profilés que de côtés du motif diffusant par exemple six profilés pour un L etc.

Lorsque le motif diffusant est allongé, inscrit dans une zone rectangulaire ; défini par deux bords longitudinaux et deux bords latéraux L'entourage réflecteur comprend donc par exemple quatre profilés en U 51 à 54 identiques avec une base perpendiculaire au vitrage de façade et de part et d'autres de la base deux ailes ou retours orientés vers l'espace interne 14, donc:
- la pièce support 51, réfléchissant la lumière de part et d'autre de la première carte PCB, avec une base 5 perpendiculaire au vitrage de façade et de part et d'autres de la base deux retours 5a, 5b orientés vers l'espace interne 14,
- un réflecteur dit principal 52 positionné en face de la première carte PCB,
- pour cloisonner latéralement la lumière, des première et deuxième pièces latérales 53 et 54 (voir figure 1 a), le long des bords latéraux du motif diffusant allongé, pour le recyclage au maximum des rayons lumineux.

L'aile 5a de la pièce support côté vitrage de façade est fixée à la face arrière 11 par l'adhésif double-face 61 qui est une bande tout le long de la pièce support avec une largeur d'au moins 5mm qui est dite largeur de contact avec la couche miroir (protégée). L'aile 5b est fixée au réflecteur de fond 1' par l'adhésif double-face 62, identique, par exemple avec une largeur de contact d'au moins 5mm. Il en est de même pour les profilés 52 à 54.

Par simplicité on a précollé chaque bande adhésive 61 sur les ailes 5a coté vitrage de façade avant leur fixation sur la couche miroir. Ensuite, après collage, on réalise sin nécessaire les quatre aboutements. Les joints d'aboutement 63 sont par exemple du silicone blanc ou transparent, voire à nouveau cet adhésif double-face, toutefois cela est moins facile à mettre en place.

De manière simple, chaque profilé 51 à 54 de l'entourage réflecteur est :
- métallique, de préférence en aluminium, anodisé, brut, poli ou revêtu éventuellement d'une couche à réflexion diffuse autour des diodes 2, pour le recyclage de rayons,
- ou en plastique, par exemple PMMA ou PC, revêtu d'une couche à réflexion spéculaire ou diffuse pour le recyclage de rayons, sous forme d'une peinture ou laque blanche en face intérieure ou extérieure.

De manière simple, le profilé réflecteur 51 à 54 est métallique, droit, de section en U, d'épaisseur inférieure ou égale à 3mm même à 1 mm.

Alternativement, le profilé réflecteur 51 à 54 est en PC ou PMMA revêtu, droit, de section en U, d'épaisseur inférieure ou égale à 5mm.

Le réflecteur principal, la pièce support, les première et deuxième pièces latérales encadrant le motif diffusant, de préférence suivant cadre rectangulaire, et sont espacés par exemple d'une distante constante du motif diffusant.

La première carte PCB 40 n'a pas besoin d'avoir une encapsulation, un vernis de tropicalisation pour l'étanchéité à l'eau si le boitier est étanche.

Alternativement, les profilés 51 à 54 sont espacés de moins de 1 mm sont être jointés par joint d'aboutement et la carte PCB et les diodes sont étanches à l'eau. L'adhésif double face présent sur quasi tout l'entourage fournit un premier niveau d'étanchéité satisfaisant et maintient une fixation robuste et pérenne.Sur l'autre bord latéral du vitrage de façade 100 on peut dupliquer les moyens pour faire un deuxième motif lumineux efficace, homogène et durable : deuxième motif diffusant, deuxième carte PCB avec les diodes, deuxième entourage réflecteur 51 a, 52a, deuxième réflecteur de fond ainsi que deuxième moyens de fixation (et même deuxième moyens d'étanchéité).

La première carte PCB 40 comporte un fil d'alimentation électrique 91 sortant de la pièce support 51 via une ouverture rendu étanche au moyen d'une serre câble, fil menant à un connecteur 92 et au fil de connexion de la deuxième carte PCB pour le deuxième motif diffusant. Comme montrée en figure 1A, la deuxième carte PCB (comme la première carte PCB) est alimentée électriquement via un fil d'alimentation 91' sortant de la pièce support 51a de la deuxième carte via une ouverture rendu étanche et relié à un transformateur 93 résistant à l'atmosphère humide.

On préfère éviter de réaliser un entourage par élément diffusant 3i de faible étendue (typiquement moins de 110mm de longueur même de moins de 200mm de longueur) tout en préservant l'homogénéité et l'efficacité. On préfère en outre ne pas intercaler de parois réflectrices séparatrices entre la pièce support et le réflecteur principal dans la zone de motif.

Dans un exemple 1A, on choisit comme ruban ou bande adhésive double-face (pour l'étanchéité suivant la norme IP44) une mousse (durcie) acrylique avec deux faces principales avec un adhésif acrylique tel que l'hyper joint H9012 (d'épaisseur 1,2mm) voire le H9008 (d'épaisseur 0,8mm), vendus par la société Nitto Denko, de largeur réduite à 10mm. Le joint d'étanchéité pour les aboutements est un silicone au choix blanc ou transparent qui le joint RUBSON HP.

Les dimensions des pièces et distances entre pièces sont les suivantes :
- la surface du vitrage de façade 1 est 600x900mm et c'est un verre de 4mm d'épaisseur,
- la surface du vitrage de fond 1' est 480x160mm et c'est un verre de 4mm d'épaisseur,
- les profilés en U 51 à 54 sont d'épaisseur 1 mm, de longueur de 480mm, la largeur des ailes 51 a est de 20mm, la base 5 est de largeur 25mm
- côté bord longitudinal, la distance entre la tranche du vitrage 1' et la tranche vitrage de façade 1 est de 45mm,
- côté bord latéral, la distance entre la tranche du vitrage 1' et la tranche vitrage de façade 1 est de 65mm,
- la largeur de la zone centrale de miroir est de 700mm environ,
- la largeur de la zone périphérique de miroir entre le bord interne et la tranche est de 70mm,
- la hauteur H de l'espace interne (entre réflecteur de fond et vitrage de façade) est donc de 25mm environ.

Pour satisfaire la norme IP 44 d'étanchéité, on place le vitrage 100 selon l'exemple 1A en étuve, vitrage 100 sans élément(s) de fixation 8 à une paroi type mur, éléments décrits par la suite. Le test en étuve pour l'étanchéité suit le protocole FCBA-AMB-FIN 004 défini par la NF ameublement, suivant différents cycles indiqués dans le tableau 1.

**Tableau 1**

| Cycle en étuve | Température (°C) | Taux d'humidité (%) | Durée (Semaine) |
|---|---|---|---|
| 1 | 23 (+/- 2) | 50 (+/- 5 stabilisation) | 1 |
| 2 | 23 | 85 | 2 |
| 3 | 23 | 30 | 2 |
| 4 | 40 | 30 | 1 |
| 5 | 23 (+/- 2) | 50 (+/- 5 stabilisation) | 1 |

Le test est concluant : l'étanchéité est confirmée et la fixation du boitier de lumière fiable. Avec les bandes adhésives alternatives précitées, le test est également concluant.

On évite une bande adhésive double trop épaisse, d'épaisseur supérieure à 3mm et même 2mm.

En remplaçant l'adhésif double-face par une colle, ultraviolet ou même bicomposant, l'étanchéité est rompue. Par ailleurs, la colle peut déborder dans l'espace intern (et externe) au péril des performances optiques.

Par ailleurs, concernant la fixation du miroir éclairant 100, on préfère que le miroir ne soit pas fixé au mur via la face extérieure du réflecteur de fond en plaque pour ne pas risquer un arrachement de l'adhésif 62 par glissement du réflecteur de fond ou par l'excès de poids vers l'avant.

En variante, le réflecteur principal est en L et la base du réflecteur principal 52 est sous le bord façonné (par exemple une tranche biseautée du vitrage de façade) et le motif 3 s'étend jusqu'à proximité ou même jusqu'à ce bord façonné. Le réflecteur principal 52 n'est alors pas porteur de diodes même si le bord externe du motif diffusant s'arrête au bord façonné, il n'y a donc pas formation de points chaud à faible angle. L'aile côté réflecteur de fond est de préférence ne déborde pas sous le motif de plus de 5mm.

En variante, la base du réflecteur latéral 53 ou 54 est sous le bord façonné (tranche biseautée du vitrage de façade) et le motif 3 s'étend jusqu'à proximité ou même jusqu'à cette bord façonné. Le réflecteur 53 n'est alors pas porteur de diodes même si le bord externe du motif diffusant s'arrête au bord façonné, il n'y a donc pas formation de points chaud à faible angle. L'aile côté réflecteur de fond est de préférence ne déborde pas sous le motif de plus de 5mm.

On peut alternativement orienter les ailes des profilés en U à l'opposé de l'espace interne et le cas échéant placer les diodes sur la base à l'opposé des ailes car la face arrière du miroir réfléchit les rayons reçus les plus latéraux.

On préfère éviter pour l'entourage l'usage d'un ou de profilés notamment en I d'épaisseur inférieure à 5mm et/ou de largeur de contact avec le vitrage de façade et avec le réflecteur de fond inférieure à 5mm ou alors on le fixe par des profilés d'accroche en L (équerre) comme détaillé plus tard.

Le miroir éclairant 100 est fixé à une paroi (meuble, mur, plafond, cloison ...) à l'aide d'un ou de plusieurs profilés dit profilés de fixation 8, 81 à 84, ici séparés d'un des profilés 51 à 54 précités de l'entourage.

Pour des raisons mécaniques, on préfère que le réflecteur de fond sous forme d'une plaque de verre (minéral) ne participe pas à la fixation au risque de décoller les bandes adhésives d'étanchéité 62 et parce que le verre (minéral) est assez lourd.

Toujours dans l'exemple 1A, on emploie quatre profilés de fixation 81 à 84 formant un cadre périphérique, aboutés, à proximité de la tranche du vitrage de façade de moins de 15mm. En fait, le réflecteur de fond est décalé vers l'intérieur par rapport au bord du vitrage de façade. Le cadre de fixation 8 est donc collé dans la zone de la face arrière dépassante du réflecteur de fond 1'.

On choisit plus précisément quatre profilés en U 81 à 84 avec un fond et deux retours orientés vers l'intérieur du vitrage, chacun :
- en aluminium,
- larges de 30mm, de hauteur (de la base) entre les retours de 15mm, long de 890mm, d'épaisseur de l'ordre de 1,5mm, retours espacés de 5mm de la tranche du vitrage de façade,
- la largeur de la bande adhésive double-face 61' sur les profilés de fixation, de 20mm.
- avec une ouverture de fixation 80 sur une aile (plutôt que de préférence un adhésif double-face ou une colle).

Pour évaluer la fixation du miroir éclairant, on fixe le miroir éclairant 100 sur une paroi par des crochets s'engageant dans les ouvertures de fixation, on place un poids de 1 kg sur le miroir 100 et on répète le test de l'étuve décrit en tableau 1. On constate que la fixation est intacte : aucun profilé support de miroir n'est affaissé ou même n'a glissé.

Alternativement, si on remplace les profilés de fixation par une ou des plaques de fixation placés sur le réflecteur de fond en plaque sur sa face externe, on constate que la fixation est moins fiable.

Les profilés 81 à 84 sont masqués par la couche miroir 2 et sont dénuées de retour sur la face avant contrairement à l'art antérieur.

La face avant 12 du vitrage de façade est dénuée d'élément de masquage ou de fixation, voire même de marche ou de creux macroscopique au moins d'1µm et également de texturation de surface pour la diffusion de la lumière. Cela permet de nettoyer facilement la face avant.

Plutôt qu'une section en U on peut employer une section fermée typiquement rectangulaire creuse ou pleine.

Toujours pour l'exemple 1A :
- la carte PCB 40 porte 30 diodes, est large de 10mm, est flexible, d'épaisseur de l'ordre de 1 mm,
- la barrette PCB 40 et diodes 41 a une efficacité entre 80 et 90 lm/W,
- la distance ei entre les diodes et le motif diffusant est de l'ordre de 10mm,
- la distance ef entre les diodes et la surface réfléchissante de fond du réflecteur de fond est de l'ordre de 10mm,
- les diodes, sans optique, sont de hauteur de l'ordre de 3mm, de largeur inférieure à 4mm, avec une distance régulière entre diodes de 10mm+/-2mm.

Comme montré en figure 1 a qui est une vue de dessous du miroir éclairant 100, le motif diffusant 3 est allongé, composé de cinq éléments diffusants espacés 3i, en forme de galets de taille identique ou similaire inscrits dans une bande rectangulaire R (en trait plein). La largeur W1 du motif 3, de la bande R est centimétrique et inférieure à 70mm. Le motif diffusant 3 est espacé de la tranche 13 du vitrage de façade.

Le motif allongé est défini par un premier bord longitudinal 31, dit interne, du côté de la zone centrale du miroir, un deuxième bord longitudinal 32, externe, le plus périphérique, le long du bord latéral du verre de façade 1, un premier bord latéral 33 (en haut sur la figure), un deuxième bord latéral opposé 34. Les pointillés montrent les contours (la tranche 13') du réflecteur de fond 1' qui n'est pas représenté pour clarifier la figure.

La distance D1 entre le bord interne 31 et chaque face émettrice la plus proche sur la première carte PCB est d'au moins 10mm.

La distance maximale Dmax entre le bord interne 31 et la face émettrice la plus proche et même la majorité ou chaque face émettrice sur la première carte PCB est de préférence inférieure ou égale à 40mm.

La distance entre la base 5a de la pièce support en U 51 et le bord longitudinal interne 31 est inférieure à 20mm.

De préférence, les extrémités des ailes de la pièce support, sont au bord du motif diffusant et sont de largeur prédéterminée pour placer les diodes à la distance D1 d'au moins 12mm. On préfère que les extrémités des ailes ne dépassent pas sous les éléments diffusants d'au plus 5mm car le réflecteur de fond par sa couche 7 forme un meilleur réflecteur.

La distance entre la base du réflecteur principal 52 (dénué de carte PCB, de diodes) et le bord longitudinal interne est inférieure à 10mm. De préférence les extrémités des ailes du réflecteur principal 52 sont au bord du motif diffusant. On préfère que les extrémités des ailes ne dépassent pas sous les éléments diffusants d'au plus 5mm car le réflecteur de fond par sa couche 7 forme un meilleur réflecteur.

La distance entre la base d'une pièce latérale 53 ou 54 et le bord latéral est inférieure à 10mm. De préférence les extrémités des ailes de cette pièce 53 ou 54 sont au bord du motif diffusant. On préfère que les extrémités des ailes ne dépassent pas sous les éléments diffusants d'au plus 5mm car le réflecteur de fond par sa couche 7 forme un meilleur réflecteur.

Le réflecteur principal (comme les pièces latérales) pourrait être oblique par rapport au vitrage de façade, comme dans l'art antérieur, mais cela complique la pièce, la manière de garantir l'étanchéité et est plus encombrant et impose une zone périphérique de miroir minimale encore plus grande.

Dans l'exemple 1A :
- la largeur W1 du motif allongé (donc de la zone R) est de 40mm
- la longueur L1 du motif allongé (donc de la zone R) est de 420mm,
- la distance D1 est de 15 mm

Une seule rangée de diodes le long du bord longitudinal interne 31 (ou externe) suffit pour l'homogénéité de l'éclairage à la normale tant que W1 est inférieure ou égale à 70mm, on peut toutefois rajouter une autre rangée de diodes le long du bord longitudinal externe, si on veut augmenter encore l'efficacité lumineuse. Dans ce cas, le réflecteur principal porte cette deuxième rangée de diodes sur sa base normale au vitrage de façade d'au plus 5°.

Si l'on souhaite augmenter l'efficacité en rajoutant une rangée de diodes une fois le produit conçu, on rompt facilement l'étanchéité entre les profilés en retirant le réflecteur de fond par exemple au moyen d'alcool. Il en est de même pour le remplacement des diodes (changement de couleur, panne, changement de puissance...).

Une seule rangée de diodes le long du bord longitudinal interne (ou externe) ne suffit pas pour l'homogénéité de l'éclairage à la normale si W1 est supérieure à 70mm. On doit rajouter une autre rangée de diodes de manière symétrique sur la base du profilé réflecteur principal 52, donc ici le plus externe ou même par simplicité entourant tout le motif. Dans ce cas, le réflecteur principal porte cette deuxième rangée de diodes sur sa base normale au vitrage de façade d'au plus 5°.

Dans un exemple 1 B, les différences avec l'exemple 1A sont les suivantes :
- la largeur W1 du motif allongé (donc de la zone R) est de 116mm,
- la carte PCB 40, porte 90 diodes espacées entre elles avec une distance régulière de 15mm, entourant tout le motif.

Comme montré en figure 1'a, la distance D2 entre le bord longitudinal externe et chaque face émettrice de la deuxième rangée de diodes 42 est alors d'au moins 10mm. La distance maximale Dmax entre le bord externe 32 et la face émettrice la plus proche et même la majorité ou chaque face émettrice sur la première carte PCB est inférieure ou égale à 40mm.

On peut placer aussi des diodes (sur carte PCB) sur les bords latéraux, portés par exemple par les pièces latérales 53, 54 de l'entourage réflecteur. Ces diodes sur le ou les bords latéraux n'ont pas d'influence trop significative sur l'homogénéité même si L1 est supérieure ou égale à 200mm.

La distance D3 entre le bord latéral et chaque face émettrice la plus proche est alors d'au moins 10mm. La distance maximale Dmax entre le bord latéral 33 et la face émettrice la plus proche et même la majorité ou chaque face émettrice sur la première carte PCB est de préférence inférieure ou égale à 40mm.

La distance D4 entre le bord latéral opposé et chaque face émettrice la plus proche est alors d'au moins 10mm. La distance maximale Dmax entre le bord latéral 34 et la face émettrice la plus proche et même la majorité ou chaque face émettrice sur la première carte PCB est de préférence inférieure ou égale à 40mm.

Lorsque la carte PCB 40 est flexible, entourer complètement le motif diffusant 3 d'une seule PCB, avec des diodes régulièrement réparties, est plus simple et rapide que de fixer deux groupes de diodes sur deux PCB le long des bords interne et externe 31, 32 et de les connecter par l'un des bords latéraux 33, 34 pour une alimentation électrique commune.

L'agencement des diodes le long des bords dépend du design du motif diffusant. Quel que soit le motif diffusant on veille à ce que la distance entre chaque bord du motif diffusant et chaque face émettrice la plus proche soit d'au moins 10 mm et de préférence inférieure ou égal à 40mm.

On positionne de la même manière l'entourage réflecteur et les diodes en respectant D1 et le cas échéant D2, D3, et D4 et le réflecteur de fond pour un motif diffusant formant une unique bande rectangulaire R, comme montré en figure 1b. Dans la bande R du motif diffusant il peut y avoir localement une ou des zones miroir préservées, comme le montre les pointillés.

La figure 1c montre un motif composé d'une série d'éléments diffusants 3i, ronds ou ovales par exemple, de taille diverses, inscrit dans une zone rectangulaire R (ou carré le cas échéant) passant par les bords des éléments du motif les plus décentrés. On définit alors :
- D1 comme la distance entre le bord interne 31 du motif diffusant 3 (donc aussi le bord longitudinal interne de la zone R) et la face émettrice la plus proche (toujours en face du bord interne), distance qui est d'au moins 10mm et de préférence d'au plus 40mm,
- D2 comme la distance entre le bord externe 32 du motif diffusant (donc de la zone R) et la face émettrice la plus proche de la rangée de diodes (toujours en face du bord externe), d'au moins 10mm et de préférence inférieure ou égale à 40mm,
- D3 comme la distance entre le premier bord latéral du motif diffusant (donc aussi de la zone R) et la face émettrice la plus proche de la rangée de diodes (toujours en face du bord latéral), d'au moins 10mm et de préférence inférieure ou égale à 40mm comme pour les autres diodes,
- D4 comme la distance entre le deuxième bord latéral (donc aussi de la zone R) et la face émettrice la plus proche de la rangée de diodes (toujours en face du bord latéral), d'au moins 10mm et de préférence inférieure ou égale à 40mm comme pour les autres diodes.

L'entourage, la ou les cartes PCB, les diodes sont à égales distances de la zone R.

La figure 1d montre un motif diffusant en C motif inscrit dans une zone R rectangulaire avec deux bords « longitudinaux » 31, 32, le premier bord 31 incluant les bords d'extrémité 31 e et 31'e. On définit alors :
D1 comme la distance entre le bord interne longitudinal 31 de la zone R et la face émettrice la plus proche de la rangée de diodes (toujours en face du bord interne) ;
D2 comme la distance entre le bord externe longitudinal 32 de la zone R et la face émettrice la plus proche de la rangée de diodes (toujours en face du bord externe),
D3 comme la distance entre le premier bord latéral 33 de la zone R et la face émettrice la plus proche de la rangée de diodes (toujours en face du bord 33),
D4 comme la distance entre le deuxième bord latéral 34 de la zone R et la face émettrice la plus proche de la rangée de diodes (toujours en face du bord 34).

D1 à D4 est d'au moins 10mm et de préférence inférieure ou égale à 40mm.

La figure 1e montre un motif diffusant en disque 3' motif inscrit dans une zone R carrée ou rectangulaire (si ovale, ellipsoïde). Dans cette configuration on préfère placer les diodes tout autour du disque soit en formant un cadre rectangulaire soit en suivant le contour rond si les cartes PCB et l'entourage sont aptes (suffisamment flexibles) à former un rond. D est la distance entre le bord 31' du rond et chaque face est d'au moins 10mm et de préférence inférieure ou égale à 40mm.

Les figures 1f à 1j montrent l'emplacement des diodes 41, 42 nécessaire pour une bonne homogénéité pour un motif diffusant en L comportant donc un retour ou « petit bras » de longueur Lt et de largeur Wt, en saillie par rapport à une bande rectangulaire R de largeur W1 et plus longue que Lt.

Comme montré en figure 1f, lorsque Lt est supérieure ou égale 20mm, pour l'homogénéité on place la première carte PCB 40 le long du bord interne 36 du retour et du bord interne 31 de la bande, en reproduisant donc un L (en un seule carte PCB courbée par exemple) avec une distance, de préférence constante, D1 entre la face émettrice 41 et le bord interne 31 ou 36 d'au moins 10mm et de préférence inférieure ou égale à 40mm.

Wt et W1 sont inférieures ou égales à 70mm donc il n'est pas nécessaire de placer les diodes également sur le bord externe du retour 33' et sur les bords 32, 33 de la bande. Comme montré en figure 1g, lorsque Lt est inférieure à 20mm, pour l'homogénéité on peut placer la première carte PCB 40 le long du (petit) bord d'extrémité 35 du retour et du bord interne 31 de la bande, donc le prolongement, soit une rangée de diodes 41 rectiligne (en un seul PCB par exemple) avec une distance variable au motif diffusant plus grande entre la face émettrice et le bord interne 31 que le bord interne 36 du retour. La distance D1 au petit bord 35 est d'au moins 10mm et de préférence inférieure ou égale à 40mm.

Wt et W1 sont inférieures ou égales à 70mm donc il n'est pas nécessaire de placer les diodes également sur le bord externe 33 du retour et sur les bords 32, 33 de la bande.

Le motif en L peut avoir d'autres formes, en F, en peigne, avec un retour placé autrement dans le prolongement de la bande, éventuellement avec une ou d'autres saillies de largeur inférieure à ou égale à 20mm (montrées en pointillés) on placera les diodes de la même façon, rectilignement.

Comme montré en figure 1h, lorsque que Lt est supérieure ou égale à 20mm, pour l'homogénéité on place la première carte PCB 41 le long du (grand) bord interne 36 du retour et du bord interne 31 de la bande, et même du bord 35 (en un seul PCB courbé par exemple) avec une distance D1 entre chaque face émettrice et le bord interne 31, 35 ou 36 d'au moins 10mm et inférieure ou égale à 40mm.

Comme W1 est supérieure à 70mm, on place les diodes également sur le bord externe longitudinal 32 de la bande. On peut aussi en mettre tout autour du motif par simplicité.

Comme montré en figure 1i, lorsque Lt est supérieure ou égale à 20mm, pour l'homogénéité on place la première carte PCB 40 le long du (grand) bord interne 36 du retour et du bord interne 31 de la bande, en reproduisant donc un L (en un seul PCB courbé par exemple) avec une distance entre la face émettrice des diodes et ces bords internes 31, 36 d'au moins 10mm et de préférence inférieure ou égale à 40mm.

Comme Wt et W1 sont supérieures à 70mm, on place les diodes 42 également sur le bord externe du retour 33' et du bord externe 32 et du bord latéral 33 de la bande.

On peut aussi en mettre tout autour par simplicité donc sur les bords 35 et 34, bords d'extrémité.

La figure 1j montre un motif en triangle 3 pour lequel on place des diodes en sur deux côtés du triangle voire tout autour par simplicité ou si la largeur maximale du motif total est supérieur à 70mm.

La figure 1k montre un motif diffusant formant un cadre 3" avec un contour interne 31" rectangulaire (ou à coins arrondis) et un contour externe 32" rectangulaire (ou à coins arrondis). Dans cette configuration on préfère placer les diodes tout autour du contour interne en formant un cadre de préférence rectangulaire avec une distance D1 (constante) entre la face émettrice la plus proche et le contour interne d'au moins 10mm et de préférence inférieure ou égale à 40mm.

Comme montré en figure 1' qui est une vue arrière d'un miroir 10" intégrant le motif cadre 3" l'entourage réflecteur 51 b à 54b quant à lui est un cadre rectangulaire tout autour du contour externe. Dans cette configuration de motif cadre l'entourage réflecteur peut former avec le réflecteur de fond (montré en pointillés) et le vitrage de façade un boitier étanche qui ne comprend pas la pièce support 51 et on utilise deux profilés support de miroir 81, 82 sur les bords latéraux du vitrage.

A nouveau si la largeur W'1 du motif en cadre est supérieure à 70mm on place également tout autour du contour externe 32' des diodes similaires 42, sur l'entourage avec une distance D2 entre la face émettrice la plus proche et le contour interne d'au moins 10mm et de préférence inférieure ou égale à 40mm.

La figure 1l (avec deux zooms) montre comment positionner les diodes dans le cas d'éléments diffusants assez proches mais trop étendus en largeur pour être entourés d'un seul entourage

On s'arrange pour définir autant de motif diffusant que nécessaire, allongés et chacun inscrit respectivement dans une zone rectangulaire (ou carré) R, R1, R2 de largeur W1, W2, W3 inférieure à 230mm, mieux à 200mm, chaque zone R, R1, R2 étant distante des faces émettrices
- de la distance D1, D'1, D"1 du bord longitudinal (de préférence interne 31, 31', 31") d'au moins 10mm et de préférence inférieure ou égale à 40mm,
- le cas échéant de la distance D2, D'2, D"2 (si W1 supérieure à 70mm) de l'autre bord longitudinal (de préférence externe 32, 32', 32") d'au moins 10mm et de préférence inférieure ou égale à 40mm,
- et (par simplicité) le cas échéant des distances D3, D'3, D"3 et/ou D4, D'4, D"4 des bords latéraux (de préférence 33 à 34") d'au moins 10mm et de préférence inférieure ou égale à 40mm.

Les entourages ne sont pas représentés par souci de clarté.

En figure 1m, on montre qu'une paroi d'entourage comme un profilé en U peut servir à la fois de pièce support des diodes pour deux motifs adjacents.

En figure 1n, on montre que pour deux motifs adjacents on peut utiliser un même profilé de section rectangulaire ou carré.

On procède de la même façon que pour les figures 1f à 1h lorsque l'un ou les motifs sont en L pour placer motif par motif les diodes.

Bien sûr dans les figures 1a à 1l (sauf 1e) lorsqu'un profilé de l'entourage ne comporte pas de diodes (bord longitudinal, bord latéral), on préfère le placer au plus près du bord du motif diffusant par exemple à moins de 10mm.

La figure 2 représente schématiquement une vue partielle en coupe transversale d'un miroir éclairant à diodes électroluminescentes 200 dans un deuxième mode de réalisation de l'invention.

Seules les différences par rapport au premier mode sont décrites. Le miroir éclairant 200 diffère en particulier du miroir 100 d'abord par la largeur W1 du motif, supérieure à 70mm.

Une seule rangée de diodes 41 le long du bord interne 31 (ou externe) ne suffit pas pour l'homogénéité de l'éclairage à la normale. On rajoute une autre rangée de diodes 42 identiques ou similaires à la première rangée, sur la base du profilé réflecteur principal 52, donc le long du bord le plus externe 32. On rappelle alors que le réflecteur principal est de préférence normal au vitrage de façade pour une meilleure homogénéité. Les rayons principaux F, F' des deux groupes 41, 42 sont donc avec un angle d'au plus 5° avec le vitrage de façade.

A nouveau, la distance D2 entre le bord externe et la face émettrice la plus proche de diode sur la deuxième carte PCB est d'au moins 10mm. La distance maximale Dmax entre le bord externe et chaque face émettrice sur la deuxième carte PCB est inférieure à 40mm.

La première carte PCB peut être connectée à la deuxième carte PCB 40' entre le bord latéral du motif diffusant et la pièce latérale de l'entourage.

En fait par simplicité les première et deuxième cartes PCB peuvent être remplacées par une unique carte PCB et on place des diodes tout autour du motif diffusant 3, la carte PCB étant portée par l'entourage réflecteur 51 à 54. Les diodes au niveau ou à proximité des coins sont à une distance du bord le plus proche du motif diffusant d'au moins 10mm:
Le vitrage de fond est cette fois, dans une variante, revêtu d'une couche à réflexion spéculaire 7' de préférence une couche miroir, telle qu'une argenture protégée par sa peinture. En fait on peut choisir un vitrage de fond avec zone miroir identique au vitrage de façade (sauf ici par leur taille).

En variante de fixation par rapport à la figure 1, comme montré en figure 2a, le cadre de fixation 8, 81 à 84 est dans la zone centrale du miroir 200. Aussi le bord externe du motif diffusant 31 peut être plus près de la tranche 13 du vitrage de façade, typiquement à moins de 25mm en tenant compte de la distance D2 et de l'épaisseur du profilé de l'entourage 52.

Le motif diffusant 3 est ici composé de cinq éléments diffusants 3 à forme complexe (ronds et rectangles accolés) ou en variante non géométrique inscrit dans une zone rectangulaire R comme déjà expliqué qui peut servir pour définir D1, D2 et éventuellement D3 et D4 le cas échéant.

La figure 2' représente schématiquement une vue côté face arrière d'un miroir éclairant à diodes électroluminescentes 200' dans une variante du deuxième mode de réalisation de l'invention.

Seules les différences par rapport au deuxième mode sont décrites. Le miroir éclairant 200' diffère en particulier du miroir 200 par le premier motif formant un grand L (donc six côtés) sur un bord latéral et longitudinal du vitrage de façade 1 et par un autre motif en petit L (donc six côtés) sur l'autre bord latéral longitudinal du vitrage de façade 1. On utilise deux entourages en L :
- premier entourage avec six profilés en U 51 à 56 aboutés par du mastic 63 tel que du silicone, donc un profilé par côté ou bord du grand motif diffusant,
- deuxième entourage avec six profilés en U 51 a à 56a aboutés par du mastic 63 tel que du silicone donc à nouveau un profilé par côté ou bord du petit motif diffusant.

On utilise un seul vitrage 1', avec la couche réfléchissante spéculaire 7' (ou diffuse 7), pour former les deux réflecteurs de fond du petit et grand motif diffusant, formant ainsi un cadre, absent du centre du miroir, pour la fixation murale, (contour interne et externe 13' du vitrage 1 en pointillés'). Ce vitrage 1' en verre minéral peut être alternativement un plastique en PMMA ou en polycarbonate.

On peut aussi utiliser pour chaque entourage un vitrage de forme en L, donc de la forme de chaque motif diffusant.

La figure 3 représente schématiquement une vue partielle en coupe longitudinale d'un miroir éclairant à diodes électroluminescentes 300 dans un troisième mode de réalisation de l'invention.

Seules les différences par rapport au premier mode sont décrites. Le miroir éclairant 300 diffère en particulier du miroir 100 par la taille du réflecteur de fond 1' qui s'étend dans la zone centrale et la zone du deuxième motif diffusant (non montré). Autrement dit, on utilise un seul réflecteur de fond pour les deux motifs diffusant.

En outre, les quatre profilés en U formant l'entourage réflecteur du premier motif diffusant sont remplacés par des profilés 51' à 54' comme des espaceurs, de section fermée rectangulaire ou carrée. Pour davantage d'efficacité, le flanc 5' côté espace interne du réflecteur principal 52' est à la frontière avec le bord externe 32 du motif diffusant ou à moins de 10mm.

Comme montré en figure 3a, chaque motif diffusant 3 est formé de deux éléments diffusants 3i en bande inscrits dans une zone rectangulaire R. En outre, le boitier réflecteur est un boitier commun à chaque motif diffusant, au lieu d'utiliser un boitier dédié par motif diffusant, et entoure aussi le fil d'alimentation 91 et le transformateur 93. Pour ce faire les profilés latéraux 53' et 54' sont agrandis. Les pièces support de diodes 51', et 51'a plus centrales que les réflecteurs principaux 52 ne font pas partie du boitier étanche. Les pièces support 51' et 51'a ne sont pas nécessairement jointées au boitier commun.

On peut bien sûr en variante utiliser un profilé en U (ou H ou Z ou même en L) pour la pièce support de diodes 51' ou 51'a.

La figure 4a représente schématiquement une vue arrière d'un miroir éclairant à diodes électroluminescentes 400 dans un quatrième mode de réalisation de l'invention. La figure 4 est une vue partielle de coupe latérale à partir d'un bord longitudinal 131 du vitrage de façade 1.

Le motif diffusant 3 inscrit dans une zone rectangulaire R est sous forme de six bulles (dont une bulle coupée en extrémité) et dont le bord latéral 34 s'étend jusqu'au bord façonné Z du bord 34 large d'au plus 2mm. Afin de préférence le motif diffusant 3 dans toute son étendue, on place un profilé sans retour contre la face arrière 11, qui est une équerre 54", en L, métallique (ou réfléchissante) contre ou éventuellement jointée à la face arrière par un joint dit de bordure qui est un mastic en silicone 610 blanc ou de préférence transparent dans la zone Z. L'unique retour 54b, coté réflecteur de fond 1', s'étendant en regard du motif diffusant 3 et toujours fixé par l'adhésif double face 62. L'équerre est d'épaisseur eₚ de 0,8mm, voire 1 mm. L'équerre 54" est dénuée de diodes (source de points chauds).

En variante, on utilise pour l'entourage un caisson plastique (avec couche réfléchissante en face arrière), en U, d'épaisseur d'au plus 0,8mm voire 1 mm, éventuellement avec des profilés d'accroche pour les profilés pièce support 51 et réflecteur principal 52 pour une largeur de contact d'au moins 5mm sur la face arrière 11 avec l'adhésif 61 de préférence double face.

On peut réaliser le même système d'équerre et de joint de bord sous un bord façonné de l'autre bord latéral (en plus) ; à nouveau équerre dénuée de diodes et même réaliser le même système d'équerre et de joint de bord sur un bord longitudinal et le réflecteur principal n'est pas porteur de diodes. La fixation par l'adhésif (double-face) 61 sur trois côtés de la face arrière ou même sur deux côtés suffit.

En variante on peut réaliser un caisson plastique avec couche réfléchissante (face extérieure) avec des retours de fixations ou des profilés d'accroche sauf dans le ou les bords façonnés comme décrit.

La figure 5a représente schématiquement une vue arrière et partielle d'un miroir éclairant à diodes électroluminescentes 500 dans un cinquième mode de réalisation de l'invention. La figure 5 est une vue partielle de coupe longitudinale de ce miroir 500.

Dans cette configuration, le boitier comporte encore trois profilés en U par exemple collés par l'adhésif double-face 61 à la face arrière du vitrage de façade 1 et sous la couche miroir 2 et par l'adhésif double-face 62 au réflecteur de fond 1'.

Un quatrième profilé 8, droit, en U avec une base 8a et deux retours 8b à l'opposé de l'espace interne 14 (ou en variante profilé de section fermé rectangulaire ou carré, type espaceur), en métal (en variante en plastique ou en verre et avec une couche réfléchissante). Ce quatrième profilé présente une largeur de contact par l'adhésif 61' d'au moins 10mm pour une bonne fixation du miroir et une épaisseur de matière d'au moins 1,5mm et éventuellement une hauteur H' supérieure à H. Ce profilé 8 sert non seulement pour la fixation à une paroi (meuble, mur ...) via une ou deux ouvertures de fixation 80 mais aussi pour l'entourage, comme pièce support des diodes sur la face 8'a.

Ce profilé de fixation porte donc via cette paroi droite 8'a la première carte PCB 40 avec les diodes 41 le long du bord interne longitudinal 31 du motif diffusant 3 par exemple trois bulles de largeur d'au plus 60mm et à une distance D1 d'au moins 12mm du bord interne 31.

La surface de ce profilé de fixation en regard de la tranche 13' du réflecteur 1' est rendue étanche par ajout d'un élément d'étanchéité « latérale » comme un joint mastic silicone 64' ou un adhésif double-face 64. Le profilé est abouté avec les profilés 53' et 54' par mastic d'étanchéité 63 en silicone.

Alternativement plutôt que cumulativement, le profilé externe longitudinal (formant réflecteur principal) peut être remplacé par un profilé support de miroir suivant la même configuration. Cela est également possible s'il s'agit d'un boitier commun notamment entourant aussi un deuxième motif diffusant.

La figure 5'a représente schématiquement une vue arrière et partielle d'un miroir éclairant à diodes électroluminescentes 500' dans une variante du cinquième mode de réalisation de l'invention.

Ce miroir 500' diffère du miroir 500 en ce que le profilé de fixation 8 remplace non pas une pièce support de la première carte PCB mais un profilé, faisant partie, comme paroi de préférence longitudinale au bord interne (ou externe en variante) du boitier commun de la première carte PCB 40 et de l'alimentation électrique. Ici le profilé support de diodes 51' par exemple un espaceur de section carrée ou rectangulaire n'est pas forcément abouté ou fixé par adhésif ou joint aux autres profilés latéraux 53', 54'.

La figure 5" représente schématiquement une vue arrière d'un miroir éclairant à diodes électroluminescentes 500" dans un nouveau mode de réalisation de l'invention.

Il diffère du miroir 500 en ce que chaque motif diffusant 3 (bande avec retour central, formant un « T » donc avec huit cotés ou bords) est entouré d'une carte PCB sur sept profilés (type espaceurs de section latérale rectangulaire ou carrée, aboutés par mastic 63 ou espacés de moins de 5mm) et sur l'un des profilés 81 ou 82 support de miroir faisant partie du profilé de fixation 8 (cadre en quatre pièces 81 à 84 dans la zone centrale de miroir). Chacun des profilés fait partie de l'entourage d'un motif diffusant et porte les diodes pour son motif diffusant sur une portion 810, 820 du profilé.

La figure 6a représente schématiquement une vue arrière et partielle d'un miroir éclairant à diodes électroluminescentes 600 dans un sixième mode de réalisation de l'invention. La figure 6 est une vue partielle et de coupe longitudinale de ce miroir.

Dans cette configuration, l'entourage réflecteur comporte encore trois profilés en U fixés à la face arrière du vitrage de façade 1 sous la couche miroir 2 par exemple collés par l'adhésif double-face 61 et au réflecteur de fond 1' par exemple par l'adhésif double-face 62.

Un quatrième profilé 8 droit, est en U avec une base 8a et deux retours 8b à l'opposé de l'espace interne 14 (ou en variante profilé de section fermé rectangulaire ou carré) est entre le réflecteur de fond 1' et le vitrage de façade 1 mais de dimensions distincte.

Ce profilé 8 est de préférence en métal voire en plastique ou en verre à couche réfléchissante. Il présente une épaisseur de matière d'au moins 1,5mm, une largeur de contact avec la couche miroir par l'adhésif double-face 61' d'au moins 10mm et une largeur de contact avec le réflecteur de fond d'au moins 10mm.

Ce profilé 8 porte, via une paroi droite 8'a de la base, la première carte PCB avec les diodes 41 le long du bord interne longitudinal 31 du motif diffusant 3 par exemple trois galets 3i de largeur d'au plus 65mm et à une distance D1 d'au moins 10mm du bord interne 31 du motif diffusant.

Ce profilé 8 sert donc non seulement pour l'entourage mais aussi pour la fixation à une paroi (meuble, mur...). Aussi ce profilé de fixation 8 comporte deux extrémités dépassantes 8c, 8d (ici longitudinales) du réflecteur de fond 1, sur deux bords opposés extrémités encore sous la couche miroir 2 en périphérie du vitrage de façade 1 et avec des moyens pour la fixation telle qu'une ouverture 80 ou un adhésif double-face.

Alternativement ou cumulativement, le profilé externe longitudinal (réflecteur principal) peut être remplacé par un profilé support de miroir suivant la même configuration.

La figure 6'a représente schématiquement une vue arrière et partielle d'un miroir éclairant à diodes électroluminescentes 600' dans une variante du sixième mode de réalisation de l'invention.

Ce miroir 600' diffère du miroir 600 en ce que le profilé de fixation 8 remplace non pas une pièce support de la première carte PCB mais un profilé, faisant partie, comme paroi de préférence le long du bord interne (ou du bord externe en variante), d'un boitier commun d'étanchéité de la première carte PCB 40 et de l'alimentation électrique 93. Ici le profilé support de diodes 51' par exemple de section rectangulaire, n'est pas forcément abouté ou fixé par adhésif ou joint aux autres profilés latéraux 52', 53', 54' par exemple de section rectangulaire.

La figure 7 représente schématiquement une vue partielle en coupe longitudinale d'un miroir éclairant à diodes électroluminescentes 700 dans un septième mode de réalisation de l'invention.

Seules les différences par rapport au premier mode sont décrites. Le miroir éclairant 700 diffère en particulier du miroir 100 par le réflecteur principal 52' qui est un profilé (espaceur et entre la couche miroir 2 et le réflecteur de fond 1") de section rectangulaire longeant le bord longitudinal externe 32.

La figure 8 représente schématiquement une vue partielle de coupe longitudinale d'un miroir éclairant à diodes électroluminescentes 800 dans un huitième mode de réalisation de l'invention.

Seules les différences par rapport au premier mode sont décrites. Le miroir éclairant 800 diffère du miroir 100 par le choix de l'ensemble entourage et réflecteur de fond. On utilise un caisson 50 plastique (en PMMA, en PC) dont :
- le fond, plan (ou concave vers l'espace interne) revêtu d'une couche réfléchissante 7 (de préférence réflexion diffuse) en face externe opposée à l'espace interne forme le réflecteur de fond 1" et
- quatre parois latérales ou flancs 501, 502, 503, 504, normales au vitrage de façade, revêtues d'une couche réfléchissante 7 (de préférence réflexion diffuse) en face externe opposée à l'espace interne font partie de l'entourage réflecteur.

Plus précisément, le caisson n'a pas une simple section en U mais présente en plus un retour 50a en direction de l'espace interne et doté de l'adhésif double-face 61 sur tout son pourtour. Le retour orienté dans l'espace interne est perpendiculaire aux parois latérales 501 à 504, et encadre le motif diffusant 3 sans déborder sur le motif diffusant 3. L'épaisseur du caisson est inférieure à 5mm par exemple 0,8mm. Le retour peut aussi être revêtu d'une couche réfléchissante (de préférence réflexion diffuse) en face externe opposée à l'espace interne et en contact avec l'adhésif double face 61.

Ce caisson peut être réalisé pour moulage, extrusion, la couche réfléchissante 7 étant déposée avant ou après formage.

En variante de fixation, le retour cadre (ou une partie du retour cadre) est extérieur à l'espace interne mais on perd en compacité et on éloigne le motif diffusant du bord du vitrage de façade

La figure 9 représente schématiquement une vue partielle de coupe longitudinale d'un miroir éclairant à diodes électroluminescentes 900 dans un neuvième mode de réalisation de l'invention.

Seules les différences par rapport au huitième mode sont décrites. Le miroir éclairant 900 diffère du miroir 800 d'abord par la forme du caisson et par sa fixation.

On utilise un caisson de forme simple en U d'épaisseur de 1 mm environ. il est en plastique, tel que polycarbonate ou PMMA avec une couche réfléchissante 7 à l'opposé de l'espace interne 14. Le fond est plan (ou en variante concave vers l'espace interne). L'épaisseur du caisson est inférieure à 5mm par exemple 3mm.

Pour sa fixation on emploie deux profilés d'accroche 511, 512, qui sont des équerres en L chacune avec :
- une partie contre une paroi latérale 501, 502 de l'entourage et le long d'un bord longitudinal 31, 32 du motif diffusant 3 et côté espace interne 14,
- une partie à 90° contre la couche miroir 2 toujours dans l'espace interne et sans dépasser sur le bord 31, 32.

En variante, on utilise quatre équerres de fixations sur les quatre flancs.

La fixation se fait par vis 6e. On place deux barrettes de diodes 41, 42 collées par adhésif double-face 6 sur les profilés d'accroche 511, 512 le long des bords 31, 32.

Le caisson 50 est par exemple fixé à un mur, une paroi de meuble, via des plaques de fixations 8' avec des anses de fixation, plaques métalliques collées par exemple via un même adhésif double-face 6' sur la couche 7' ou par perçage par des vis.

La figure 9' représente schématiquement une vue partielle de coupe longitudinale d'un miroir éclairant à diodes électroluminescentes 900' dans une variante du neuvième mode de réalisation de l'invention.

Seules les différences par rapport au neuvième mode sont décrites. Le miroir éclairant 900' diffère du miroir 900 d'abord par sa fixation extérieure à l'espace interne par les équerres 511, 512 extérieures au caisson. En variante on utilise quatre équerres de fixation (une équerre par paroi du caisson).

La figure 9" représente schématiquement une vue partielle de coupe longitudinale d'un miroir éclairant à diodes électroluminescentes 900" dans une autre variante du neuvième mode de réalisation de l'invention.

Seules les différences par rapport au neuvième mode sont décrites. Le miroir éclairant 900" diffère du miroir 900 par son étendue sur quasi toute la surface du vitrage de façade 1 entourant éventuellement l'alimentation électrique voire même d'autres motifs diffusants (non montrés).

On réalise des mesures optiques réalisées sur des miroirs éclairants avec quatre architectures de réflecteurs pour évaluer l'efficacité et l'homogénéité de la luminance à la normale.

Les exemples Ex1 et Ex2 sont des exemples selon l'invention. Les exemples Ex1com et Ex2comp sont des exemples comparatifs réalisés par la demanderesse.

Pour les quatre exemples, le miroir éclairant comporte un vitrage de façade avec une couche miroir, un motif diffusant, un entourage réflecteur et des diodes sur une carte PCB comme déjà décrit pour l'exemple 1B.

Plus précisément, dans les quatre exemples, les diodes sont le produit dénommé SMD3528 de la société ILLUSION LED Limited de température de couleur 3200K. La barrette PCB avec les diodes a une efficacité de 80 lm/w. Pour les diodes, on choisit de préférence des variations colorimétriques de +/- 0.005 sur X et Y du diagramme colorimétrique CIE 1931.

La R_{L} est, comme la T_{L}, définie dans la norme EN410. Les mesures ont été réalisé sous illuminant D65 avec un spectrophotomètre Konica Minolta CM-3700d.

Dans les quatre exemples, le vitrage de façade est un vitrage de 4mm Planilux de la société demanderesse recouvert sur sa face arrière d'une couche d'argent d'au moins 50nm avec une peinture de protection. L'argenture et sa protection ont été sablées pour former le motif diffusant donnant un flou de 95% et une T_{L} de 70% environ. Il s'agit du produit Miralite REVOLUTION, sablé, de la société Demanderesse.

Dans l'exemple Ex1, le vitrage du réflecteur de fond est doté d'une couche réfléchissante diffuse qui est sur sa face principale externe donc à l'opposé de l'espace interne. Plus précisément, il s'agit du produit Planilaque blanc de la société Demanderesse composé d'un vitrage Planilux de 4mm et d'une laque blanche.

Dans l'exemple Ex2, le vitrage du réflecteur de fond est doté d'une couche réfléchissante spéculaire qui est sur la face externe donc à l'opposé de l'espace interne. Plus précisément, il s'agit du produit Miralite REVOLUTION, de la société Demanderesse composé d'un vitrage Planilux de 4mm recouvert sur sa face externe d'une couche d'argent d'au moins 50nm, avec une peinture de protection.

Dans l'exemple comparatif Excomp1, le vitrage du réflecteur de fond est doté d'une couche réfléchissante diffuse qui est sur la face interne donc côté espace interne. Plus précisément, il s'agit du produit Planilaque blanc composé d'un vitrage Planilux de 4mm et d'une laque blanche.

Dans l'autre exemple comparatif Excomp2, le réflecteur de fond est une plaque d'aluminium recouverte d'une peinture blanche diffusante.

Le tableau 2 ci-dessous présente les mesures optiques de comparaison de boitier utilisant les quatre réflecteurs de fond précités. Δ luminance indique l'écart de luminance à la normale traduisant le degré d'homogénéité de l'éclairage d'un bord longitudinal à l'autre.

**Tableau 2**

| | Ex1 | Ex2 | Ex1comp | Ex2comp |
|---|---|---|---|---|
| R_{L}(%) | 55 | 92 | 80-85 | 85-97 |
| T_{L}(%) | 2,3 | 0 | 2 | - |
| Flux (Im) | 40 | 46 | 45 | 42 |
| Efficacité (Im/W) | 12 | 14 | 13 | 12 |
| T° Couleur (°K) | 3480-3500 | 3600-3650 | 3480-3490 | 3460-3500 |
| Luminance min (cd/m²) | 500 | 450 | 450-500 | 500 |
| Luminance max (cd/m²) | 800 | 700 | 800-1000 | 1000-1100 |
| Δluminance (cd/m²) | ∼ 300 | 250 | 500 | 500 |

Le protocole de mesure du flux et de l'efficacité est le suivant, pour chaque exemple. Le miroir est tout d'abord fixé au centre d'une sphère intégrante pour mesurer le flux lumineux et la température de couleur de la lumière extraite du motif diffusant. A partir du flux lumineux mesuré, on peut alors calculer l'efficacité lumineuse du miroir.

Ensuite le miroir est positionné sous une caméra Lumicam afin de mesurer la luminance à la normale en chaque point du motif et déterminer l'homogénéité de l'éclairage.

Les réflecteurs en face externe du vitrage (exemples 1 et 2) permettent un éclairage de la zone diffusante le plus homogène. Une explication possible est qu'une partie de la lumière réfléchie par la laque ou le miroir est guidée dans le verre, ce qui améliore l'homogénéité de l'éclairage.

La valeur de R_{L} de l'exemple 1 mesurée n'est pas significative, car ne prend pas en compte la lumière se propageant sur dans la tranche.

Le réflecteur avec la couche diffusante en face externe (exemple 1) permet en plus de garder une température de couleur proche de celle des diodes (environ 3200K) contrairement au réflecteur miroir en face arrière.

La transmission lumineuse T_{L} mesurée en face extérieure à l'espace interne est suffisamment basse pour ne pas perdre de lumière.

La surface côté espace interne de la plaque de verre peut être lisse comme ici ou alternativement texturée ou avec une couche diffusante.

## Revendications

1. Miroir éclairant (100 à 700, 800, 900, 900', 900") qui comporte :
- un vitrage (1) dit de façade, en verre minéral, avec une première face principale formant la face avant (12), et une deuxième face principale formant la face arrière (11) et une tranche,
- en face arrière, une couche métallique (2) à base d'argent, dite couche miroir, donnant la fonctionnalité miroir en face avant, notamment présente dans une zone centrale du vitrage de façade,
- un motif diffusant (3, 3', 3"), en face arrière et adjacent à la couche miroir, motif de dimension latérale d'au moins 10 mm et inférieure ou égale à 230mm, motif diffusant (3) en un élément diffusant continu (3) ou plusieurs éléments diffusants espacés (3i), motif allongé de dimension latérale qui est la largeur W1 ou motif en disque ou carré (3') de dimension latérale qui est le rayon ou le coté r1 ou motif (3") en cadre, en une ou plusieurs bandes espacées, bande(s) de dimension latérale qui est la largeur W'1,
le vitrage de façade (1) avec le motif diffusant (3, 3', 3") présentant un flou d'au moins 90%, une transmission lumineuse T_{L} supérieure à 50% côté face avant,
- du côté de la face arrière, un premier groupe de diodes électroluminescentes (41), en rangée, sur une première carte à circuit imprimé dite PCB 40, portée par un profilé dit pièce support (51, 51', 501), les diodes ayant chacune :
- un rayon lumineux principal F formant un angle d'au plus 5° avec le vitrage de façade,
- un faisceau divergent et défini par un demi-angle à mi-hauteur d'au moins 40°, les faisceaux de diodes adjacentes du premier groupe se recouvrant sur le motif diffusant,
- un réflecteur dit principal (52, 52', 502), côté face arrière, comportant une paroi réfléchissante et/ou une couche réfléchissante dite principale (7,7'), réflecteur principal en regard du premier groupe de diodes et espacé du premier groupe de diodes par un espace dit interne (14),
- un réflecteur dit de fond (1', 1", 501), côté face arrière, apte à recevoir du premier groupe de diodes des rayons lumineux s'écartant de la face arrière et à les renvoyer sur le motif diffusant ou sur le réflecteur principal, réflecteur de fond espacé du motif diffusant d'une distance H d'au plus 40mm et d'au moins 10mm,
- la première carte PCB (40) étant agencée le long d'un premier bord longitudinal (31) du motif allongé (3) ou entourant le motif en disque ou carré (3') ou entourant un contour (31') du motif en cadre (3") dit contour d'injection (31"), miroir éclairant dans lequel un entourage réflecteur comporte la pièce support (51, 51' ,501), et le réflecteur principal (52,52', 502) entoure le motif allongé (3) ou le motif en disque ou carré (3') ou un entourage réflecteur comportant la pièce support entoure le contour d'injection du motif en cadre (3") et un autre entourage réflecteur comportant le réflecteur principal entoure l'autre contour du motif en cadre,l'entourage réflecteur étant un cadre monolithique ou une plusieurs pièces aboutées ou espacées de moins de 5mm,
**caractérisé en ce que** le réflecteur de fond comporte une paroi transparente (1',1") avec une face principale interne (11') orientée vers l'espace interne (14) et une face principale externe (12') opposée à l'espace interne, face principale externe revêtue d'une couche réfléchissante dite de fond (7, 7'); l'ensemble paroi transparente et couche réfléchissante de fond (7,7') ayant une transmission lumineuse T_{L} d'au plus 10% coté extérieur qui est opposé à l'espace interne, **en ce que** l'entourage réflecteur est fixé à la face arrière, et l'autre entourage réflecteur éventuel est un cadre monolithique ou une plusieurs pièces aboutées ou espacées de moins de 5mm, l'autre entourage réflecteur est fixé à fa face arrière, **en ce que** le premier groupe de diodes est agencé avec :
- une distance ei entre le vitrage de façade et chaque face émettrice du premier groupe de diodes (41) supérieure ou égale à 5mm,
- une distance ef entre la face principale interne (11') du réflecteur de fond et chaque face émettrice du premier groupe de diodes (41) telle que la différence en valeur absolue ei - ef est inférieure ou égale à 20mm,
et avec :
- pour le motif allongé (3), une distance D1 entre le premier bord longitudinal (31) et chaque face émettrice du premier groupe de diodes (41) d'au moins 10mm,
- pour le motif disque ou carré (3'), une distance D entre le bord du motif diffusant (3') et chaque face émettrice du premier groupe de diodes (41) d'au moins 10mm,
- pour le motif en cadre, une distance D1 entre le contour d'injection du motif (31") et chaque face émettrice du premier groupe (41) d'au moins 10mm, et **en ce que** :
- lorsque W1 ou W'1 est supérieure à 70 mm, le réflecteur principal présente une paroi interne formant un angle d'au plus 5° avec le vitrage de façade (1) et porte une carte à circuit imprimé, dite deuxième carte PCB (40'), en face de la pièce support (51,510), deuxième carte PCB avec un deuxième groupe de diodes électroluminescentes (42), en rangée, les diodes ayant chacune :
- un rayon lumineux principal F' formant un angle d'au plus 5° avec le vitrage de façade,
- un faisceau divergent et défini par un demi-angle à mi-hauteur d'au moins 40°, les faisceaux de diodes adjacentes du deuxième groupe se recouvrant sur le motif diffusant (3 à 3")
le deuxième groupe de diodes est agencé avec :
- une distance e'i entre le vitrage de façade et chaque face émettrice du deuxième groupe de diodes (42) supérieure ou égale à 5mm,
- une distance dite verticale e'f entre la face principale interne (11') du réflecteur de fond et chaque face émettrice du deuxième groupe de diodes (42) telle que la différence en valeur absolue e'i - e'f est inférieure ou égale à 20mm,,
- et pour le motif allongé, les diodes du deuxième groupe (42) étant le long du deuxième bord longitudinal avec une distance D2 entre le deuxième bord longitudinal opposé au premier bord longitudinal et chaque face émettrice du deuxième groupe de diodes (42) d'au moins 10mm,,
- pour le motif en cadre les diodes étant le long de l'autre contour distinct du contour d'injection (32"), dit autre contour d'injection avec une distance D'2 entre l'autre contour d'injection et chaque face émettrice du deuxième groupe de diodes (42) d'au moins 10mm.

2. Miroir éclairant (100, 300 à 700, 800, 900, 900', 900") selon la revendication 1 **caractérisé en ce que** la couche réfléchissante (7) est une couche à réflexion diffuse.

3. Miroir éclairant (200) selon la revendication 1 **caractérisé en ce que** la couche réfléchissante (7') est une couche à réflexion spéculaire de préférence à base d'argent.

4. Miroir éclairant (100 à 700, 800, 900, 900', 900") selon l'une des revendications précédentes **caractérisé en ce que** le motif diffusant (3) est allongé, l'entourage porte des diodes du premier groupe (41) éventuellement du deuxième groupe (42) et/ou d'autres diodes (43 44), la distance entre la face émettrice de chacune des diodes et le bord du motif allongé le plus proche est d'au moins 10mm.

5. Miroir éclairant (100, 300, 400, 600 à 700, 900") selon l'une des revendications précédentes **caractérisé en ce que** lorsque W1 est inférieure ou égale à 70 mm, le premier bord longitudinal (31) du motif allongé est le plus intérieur, et le réflecteur principal (52, 512) le long du deuxième bord longitudinal (32) est dénué de deuxième carte PCB avec des diodes ou **en ce que** lorsque W'1 est inférieure ou égale à 70 mm, le contour d'injection du motif en cadre 3" est le plus intérieur des contours, et l'autre contour est dénué de diodes.

6. Miroir éclairant (100 à 700, 800, 900, 900', 900") selon l'une des revendications précédentes **caractérisé en ce que** le motif diffusant (3) est inscrit dans une zone (R) de forme rectangulaire et/ou **en ce que** le motif diffusant allongé (3) est de forme donnée notamment en L ou en peigne, l'entourage réflecteur longeant les bords (31, 32) du motif allongé.

7. Miroir éclairant selon l'une des revendications précédentes **caractérisé en ce que** le motif allongé (3) est inscrit dans une bande rectangulaire prolongée par au moins une autre bande rectangulaire, comme un L ou en F ou en E ou un peigne, avec une distance de saillie de chaque autre bande est inférieure ou égale à 20mm, la première carte PCB (40) en face du premier bord longitudinal du motif avec l'autre bande est linéaire ou **en ce que** le motif allongé (3) est inscrit dans une bande rectangulaire prolongée par au moins une autre bande rectangulaire, comme un L ou en F ou en E ou un peigne, avec une distance de saillie de chaque autre bande supérieure à 20mm, la première carte PCB en face du premier bord longitudinal du motif avec le retour suit le contour du motif, longeant l'autre bande.

8. Miroir éclairant (400) selon l'une des revendications 1 à 7 **caractérisé en ce qu'**un bord du motif diffusant (3) va jusqu'à un bord façonné Z de la tranche (13) du vitrage de façade ou à moins de 2mm du bord façonné, pour le motif allongé ou en disque ou carré l'entourage réflecteur, ou pour le motif en cadre (3") l'autre entourage réflecteur, comprend une pièce (54"), dite d'extrémité, présentant une base (54") a dont la tranche, d'épaisseur (ep) inférieure ou égale à la largeur du bord façonné, qui est contre ou fixée ou liée au bord façonné, pièce présentant un retour (54b) en direction de l'espace interne contre ou de préférence fixé au réflecteur de fond 1', notamment pièce de section en L, pièce d'extrémité dénuée de diodes.

9. Miroir éclairant (100 à 700, 800, 900, 900', 900") selon l'une des revendications précédentes **caractérisé en ce que** la paroi transparente (1') est un vitrage d'épaisseur inférieure à 6mm ou la paroi transparente est en plastique (1') de préférence choisi parmi le polycarbonate, le polyméthacrylate de méthyle.

10. Miroir éclairant (100 à 700) selon l'une des revendications précédentes **caractérisé en ce que** la paroi (1') transparente, plane ou concave vers l'espace interne, est une plaque, l'entourage réflecteur forme un espaceur entre le réflecteur de fond en plaque (1') et le vitrage de façade (1) et/ou l'entourage réflecteur s'étend jusqu'à laisser au maximum un jeu de moins de 5mm avec le vitrage de façade ou le réflecteur de fond.

11. Miroir éclairant (100 à 700) selon l'une des revendications précédentes **caractérisé en ce que** la pièce support et/ou le réflecteur principal, de préférence l'entourage est choisi parmi :
- un espaceur creux ou plein notamment de section latérale rectangulaire ou carré, entre le vitrage de façade et le réflecteur de fond,
- une pièce, notamment en U, qui comporte une base porteuse de la première carte PCB et de part et d'autre des premier et deuxième ailes ou retours, le premier retour étant entre la base et le vitrage de façade, et le deuxième retour étant entre la base et le réflecteur de fond en plaque plane,
- une pièce en L qui comporte une base porteuse de la première carte PCB et de part et d'autre une seule aile ou retour, le retour étant entre la base et le réflecteur de fond,
- une pièce qui comporte une base porteuse de la première carte PCB au réflecteur de fond en plaque plane fixée par profilé(s) d'accroche au réflecteur de fond en plaque plane et/ou au vitrage de façade.

12. Miroir éclairant (800, 900, 900', 900") selon l'une des revendications 1 à 9 **caractérisé en ce que** le réflecteur de fond en plastique est une plaque (1") prolongée de part et d'autre par le réflecteur principal (512) et la pièce support (511), formant une pièce monolithique dite caisson (50).

13. Miroir éclairant (100 à 700, 800, 900, 900', 900") selon l'une des revendications précédentes **caractérisé en ce que** le motif diffusant (3) est une texturation de la face arrière (11) et de préférence une face arrière sablée.

## Patentansprüche

1. Leuchtspiegel (100 bis 700, 800, 900, 900', 900''), umfassend:
- eine so genannte Fassadenverglasung (1) aus Mineralglas mit einer ersten Hauptseite, die die Vorderseite (12) bildet, und einer zweiten Hauptseite, die die Rückseite (11) bildet, und einem Abschnitt,
- auf der Rückseite eine Metallschicht (2) auf Basis von Silber, Spiegelschicht genannt, die die Spiegelfunktionalität auf der Vorderseite bringt, die insbesondere in einer zentralen Zone der Fassadenverglasung vorhanden ist,
- ein Streumotiv (3, 3', 3") auf der Rückseite und angrenzend an die Spiegelschicht, ein Motiv mit einer Seitendimension von mindestens 10 mm und kleiner oder gleich 230 mm, ein Streumotiv (3) aus einem kontinuierlichen Diffusionselement (3) oder mehreren beabstandeten Diffusionselementen (3i), ein längliches Motiv mit einer Seitendimension, die die Breite W1 ist, oder ein Motiv in Scheiben- oder Quadratform (3') mit einer Seitendimension, die der Radius oder die Seite r1 ist, oder ein Rahmenmotiv (3") in einem oder mehreren beabstandeten Streifen, wobei die Seitendimension der Streifen die Breite W'1 ist,
wobei die Fassadenverkleidung (1) mit dem Streumotiv (3, 3', 3") eine Unschärfe von mindestens 90 %, eine Lichtübertragung T_{L} größer als 50 % auf der Vorderseite aufweist,
- auf der Rückseite eine erste Gruppe von Leuchtdioden (41) in einer Reihe auf einer ersten gedruckten Leiterplatte, PCB 40 genannt, die von einem Profil, Stützteil (51, 51'; 501) genannt, getragen wird, wobei die Dioden jeweils aufweisen:
- einen Hauptlichtkegel F, der einen Winkel von höchstens 5° mit der Fassadenverglasung bildet,
- ein divergierendes Strahlenbündel, das durch einen Halbwinkel auf halber Höhe von mindestens 40° definiert ist, wobei sich die Strahlenbündel von aneinandergrenzenden Dioden der ersten Gruppe auf dem Streumotiv überlagern,
- einen so genannten Hauptreflektor (52, 52', 502) auf der Rückseite, umfassend eine reflektierende Wand und/oder eine so genannte reflektierende Hauptschicht (7, 7'), wobei der Hauptreflektor gegenüber der ersten Diodengruppe liegt und zu der ersten Diodengruppe durch einen so genannten Innenraum (14) beabstandet ist,
- einen so genannten Bodenreflektor (1', 1", 501) auf der Rückseite, der geeignet ist, von der ersten Diodengruppe Lichtstrahlen zu empfangen, die sich von der Rückseite entfernen, und sie wieder auf das Streumotiv oder auf den Hauptreflektor zu senden, wobei der zu dem Motiv beabstandete Bodenreflektor in einem Abstand H von höchstens 40 mm und mindestens 10 mm streut,
- wobei die erste PCB-Karte (40) entlang eines ersten Längsrandes (31) des länglichen Motivs (3) angeordnet ist und das Motiv in Scheiben- oder Quadratform (3') umgibt, oder eine Kontur (31') des Rahmenmotivs (3"), Einspritzkontur (31") genannt, umgibt,
wobei bei dem Leuchtspiegel eine Reflektorumgebung das Stützteil (51, 51', 501) umfasst und der Hauptreflektor (52, 52', 502) das längliche Motiv (3) oder das scheibenförmige oder quadratische Motiv (3') umgibt, oder eine Reflektorumgebung, die das Stützteil umfasst, die Einspritzkontur des Rahmenmotivs (3") umgibt und eine weitere Reflektorumgebung, die den Hauptreflektor umfasst, die andere Kontur des Rahmenmotivs umgibt, wobei die Reflektorumgebung ein monolithischer Rahmen oder ein oder mehrere aneinanderstoßende oder um weniger als 5 mm beabstandete Teile darstellt,
**dadurch gekennzeichnet, dass** der Bodenreflektor eine transparente Wand (1', 1") mit einer Hauptinnenseite (11'), die zum Innenraum (14) gerichtet ist, und eine Hauptaußenseite (12'), die dem Innenraum gegenüberliegt, umfasst, wobei die Hauptaußenseite mit einer so genannten reflektierenden Bodenschicht (7, 7') überzogen ist, wobei die Einheit transparente Wand und reflektierende Bodenschicht (7, 7') eine Lichtübertragung T_{L} von höchstens 10 % auf der Außenseite, die dem Innenraum gegenüberliegt, hat,
dass die Reflektorumgebung an der Rückseite befestigt ist, und die mögliche andere Reflektorumgebung ein monolithischer Rahmen oder ein oder mehrere aneinanderstoßende oder um weniger als 5 mm beabstandete Teile ist, wobei die andere Reflektorumgebung an der Rückseite befestigt ist,
dass die erste Diodengruppe angeordnet ist mit:
- einem Abstand ei zwischen der Fassadenverkleidung und jeder Sendefläche der ersten Diodengruppe (41) größer oder gleich 5 mm,
- einem derartigen Abstand ef zwischen der Hauptinnenseite (11') des Bodenreflektors und jeder Sendefläche der ersten Diodengruppe (41), dass die Differenz im Absolutwert ei - ef kleiner oder gleich 20 mm ist,
und mit:
- für das längliche Motiv (3) einem Abstand D1 zwischen dem ersten Längsrand (31) und jeder Sendefläche der ersten Diodengruppe (41) von mindestens 10 mm,
- für das scheibenförmige oder quadratische Motiv (3') einem Abstand D zwischen dem Rand des Streumotivs (3') und jeder Sendefläche der ersten Diodengruppe (41) von mindestens 10 mm,
- für das Rahmenmotiv einem Abstand D1 zwischen der Einspritzkontur des Motivs (31") und jeder Sendefläche der ersten Gruppe (41) von mindestens 10 mm,
und dass:
- wenn W1 oder W'1 größer als 70 mm ist, der Hauptreflektor eine Innenwand aufweist, die einen Winkel von höchstens 5° mit der Fassadenverglasung (1) bildet und eine gedruckte Leiterplatte, zweite Karte PCB (40') genannt, gegenüber dem Stützteil (51, 510) trägt, eine zweite PCB-Karte mit einer zweiten Gruppe von Leuchtdioden (42) in einer Reihe, wobei die Dioden jeweils aufweisen:
- einen Hauptlichtkegel F', der einen Winkel von höchstens 5° mit der Fassadenverglasung bildet,
- ein divergierendes Strahlenbündel, das durch einen Halbwinkel auf halber Höhe von mindestens 40° definiert ist, wobei sich die Strahlenbündel von aneinandergrenzenden Dioden der zweiten Gruppe auf dem Streumotiv (3 bis 3") überlagern,
wobei die zweite Diodengruppe angeordnet ist mit:
- einem Abstand e'i zwischen der Fassadenverkleidung und jeder Sendefläche der zweiten Diodengruppe (42) größer oder gleich 5 mm,
- einem derartigen so genannten vertikalen Abstand e'f zwischen der Hauptinnenseite (11') des Bodenreflektors und jeder Sendefläche der zweiten Diodengruppe (42), dass die Differenz im Absolutwert e'i - e'f kleiner oder gleich 20 mm ist,
- und wobei für das längliche Motiv die Dioden der zweiten Gruppe (42) entlang des zweiten Längsrandes mit einem Abstand D2 zwischen dem zweiten Längsrand gegenüber dem ersten Längsrand und jeder Sendefläche der zweiten Diodengruppe (42) von mindestens 10 mm vorhanden sind,
- wobei für das Rahmenmotiv die Dioden entlang der anderen Kontur im Unterschied zu der Einspritzkontur (32"), andere Einspritzkontur genannt, mit einem Abstand D'2 zwischen der anderen Einspritzkontur und jeder Sendefläche der zweiten Diodengruppe (42) von mindestens 10 mm vorhanden sind.

2. Leuchtspiegel (100, 300 bis 700, 800, 900, 900', 900") nach Anspruch 1, **dadurch gekennzeichnet, dass** die reflektierende Schicht (7) eine Schicht mit diffuser Reflexion ist.

3. Leuchtspiegel (200) nach Anspruch 1, **dadurch gekennzeichnet, dass** die reflektierende Schicht (7') eine Schicht mit Spiegelreflexion, vorzugsweise auf Basis von Silber, ist.

4. Leuchtspiegel (100 bis 700, 800, 900, 900', 900") nach einem der vorhergehenden Ansprüche, **dadurch gekennzeichnet, dass** das Streumotiv (3) länglich ist, die Umgebung Dioden der ersten Gruppe (41), eventuell der zweiten Gruppe (42) und/oder weitere Dioden (43, 44) trägt, wobei der Abstand zwischen der Sendefläche jeder der Dioden und dem Rand des nächsten länglichen Motivs mindestens 10 mm beträgt.

5. Leuchtspiegel (100, 300, 400, 600 bis 700, 900") nach einem der vorhergehenden Ansprüche, **dadurch gekennzeichnet, dass**, wenn W1 kleiner oder gleich 70 mm ist, der erste Längsrand (31) des länglichen Motivs am weitesten innen ist, und der Hauptreflektor (52, 512) entlang des zweiten Längsrandes (32) frei von einer zweiten PCB-Karte mit Dioden ist, oder dass, wenn W'1 kleiner oder gleich 70 mm ist, die Einspritzkontur des Rahmenmotivs 3" die innerste der Konturen ist, und die andere Kontur frei von Dioden ist.

6. Leuchtspiegel (100 bis 700, 800, 900, 900', 900") nach einem der vorhergehenden Ansprüche, **dadurch gekennzeichnet, dass** das Streumotiv (3) in eine Zone (R) von rechteckiger Form eingeschrieben ist, und/oder dass das längliche Streumotiv (3) von gegebener L-Form oder kammartiger Form ist, wobei die Reflektorumgebung die Ränder (31, 32) des länglichen Motivs aufnimmt.

7. Leuchtspiegel nach einem der vorhergehenden Ansprüche, **dadurch gekennzeichnet, dass** das längliche Motiv (3) in einen rechteckigen Streifen eingeschrieben ist, der durch mindestens einen weiteren rechteckigen Streifen verlängert ist, wie ein L oder F oder E oder ein Kamm, mit einem Abstand eines Vorsprungs jedes weiteren Streifens, der kleiner oder gleich 20 mm ist, wobei die erste PCB-Karte (40) gegenüber dem ersten Längsrand des Motivs mit dem anderen Streifen linear ist, oder dass das längliche Motiv (3) in einen rechteckigen Streifen eingeschrieben ist, der durch mindestens einen weiteren rechteckigen Streifen verlängert ist, wie ein L oder F oder E oder ein Kamm, mit einem Abstand eines Vorsprungs jedes weiteren Streifens, der größer als 20 mm ist, wobei die erste PCB-Karte gegenüber dem ersten Längsrand des Motivs mit der Rückführung der Kontur des Motivs, die das andere Band aufnimmt, folgt.

8. Leuchtspiegel (400) nach einem der Ansprüche 1 bis 7, **dadurch gekennzeichnet, dass** ein Rand des Streumotivs (3) bis zu einem geformten Rand Z des Abschnitts (13) der Fassadenverglasung oder bis mindestens 2 mm zum geformten Rand geht, wobei für das längliche oder scheibenförmige oder quadratische Motiv die Reflektorumgebung oder für das Rahmenmotiv (3") die andere Reflektorumgebung ein so genanntes Endteil (54") umfasst, das eine Basis (54") aufweist, deren Abschnitt mit einer Dicke (ep) kleiner oder gleich der Breite des geformten Randes an dem geformten Rand anliegt oder befestigt oder mit diesem verbunden ist, wobei das Teil eine Rückführung (54b) in Richtung des Innenraums anliegend oder vorzugsweise befestigt am Bodenreflektor 1' aufweist, wobei es sich insbesondere um ein Teil mit L-förmigem Querschnitt, ein Endteil frei von Dioden, handelt.

9. Leuchtspiegel (100 bis 700, 800, 900, 900', 900") nach einem der vorhergehenden Ansprüche, **dadurch gekennzeichnet, dass** die transparente Wand (1') eine Verglasung mit einer Dicke kleiner als 6 mm ist, oder dass die transparente Wand aus Kunststoff (1') ist, der vorzugsweise unter Polycarbonat, Methyl-Polymethylacrylat ausgewählt ist.

10. Leuchtspiegel (100 bis 700) nach einem der vorhergehenden Ansprüche, **dadurch gekennzeichnet, dass** die transparente Wand (1'), die eben oder konkav zum Innenraum hin ist, eine Platte ist, die Reflektorumgebung einen Abstandshalter zwischen dem Bodenreflektor in Plattenform (1') und der Fassadenverglasung (1) bildet, und/oder sich die Reflektorumgebung derart erstreckt, dass maximal ein Spiel von weniger als 5 mm mit der Fassadenverglasung oder dem Bodenreflektor gelassen wird.

11. Leuchtspiegel (100 bis 700) nach einem der vorhergehenden Ansprüche, **dadurch gekennzeichnet, dass** das Stützteil und/oder der Hauptreflektor, vorzugsweise die Umgebung ausgewählt ist unter:
- einem hohlen oder vollen Abstandshalter mit einem rechteckigen oder quadratischen Seitenquerschnitt zwischen der Fassadenverkleidung und dem Bodenreflektor,
- einem Teil, insbesondere in U-Form, das eine Tragbasis für die erste PCB-Karte und auf beiden Seiten erste und zweite Flügel oder Rückführungen umfasst, wobei die erste Rückführung zwischen der Basis und der Fassadenverglasung ist, und die zweite Rückführung zwischen der Basis und dem Bodenreflektor in Form einer ebenen Platte ist,
- einem L-förmigen Teil, das eine Tragbasis der ersten PCB-Karte und auf beiden Seiten nur einen Flügel oder eine Rückführung umfasst, wobei die Rückführung zwischen der Basis und dem Bodenreflektor ist,
- einem Teil, das eine Tragbasis der ersten PCB-Karte am Bodenreflektor in Form einer ebenen Platte umfasst, die durch Befestigungsprofil(e) am Bodenreflektor in Form einer ebenen Platte und/oder an der Fassadenverglasung befestigt ist.

12. Leuchtspiegel (800, 900, 900', 900") nach einem der Ansprüche 1 bis 9, **dadurch gekennzeichnet, dass** der Bodenreflektor aus Kunststoff eine Platte (1") ist, die auf beiden Seiten durch den Hauptreflektor (512) verlängert ist, und wobei das Stützteil (511) ein monolithisches Teil, Kasten (50) genannt, bildet.

13. Leuchtspiegel (100 bis 700, 800, 900, 900', 900") nach einem der vorhergehenden Ansprüche, **dadurch gekennzeichnet, dass** das Streumotiv (3) eine Texturierung der Rückseite (11) und vorzugsweise eine sandgestrahlte Rückseite ist.

## Claims

1. An illuminating mirror (100 to 700, 800, 900, 900', 900") that comprises:
- a glazing pane (1), referred to as the facade pane, made of mineral glass, having a first main face forming the front face (12), and a second main face forming the back face (11) and an edge face;
- on the back face, a silver-based metal layer (2), referred to as the mirror layer, providing the mirror functionality on the front face, especially present in a central zone of the facade glazing pane;
- a scattering pattern (3, 3', 3"), on the back face and adjacent to the mirror layer, said pattern having a lateral dimension of at least 10 mm and smaller than or equal to 230 mm, said scattering pattern (3) being made up of a continuous scattering element (3) or of a plurality of spaced-apart scattering elements (3i), said pattern being elongate, the lateral dimension then being its width W1, or said pattern (3') being disk-shaped or square, the lateral dimension then being its radius or side-length r1, or said pattern (3") forming a frame, made up of one or more spaced-apart bands, the lateral dimension then being the width W'1 of said band(s),
the facade glazing pane (1) with the scattering pattern (3, 3', 3") exhibiting a haze of at least 90% and a light transmission T_{L} higher than 50% on the front-face side;
- on the back-face side, a first group (41) of light-emitting diodes, in a row, on a first printed circuit board, referred to as the first PCB printed circuit board 40, borne by a profile called the supporting part (51, 51', 501), the diodes each emitting:
- a main light ray F making an angle of at most 5° to the facade glazing pane; and
- a divergent beam defined by a half angle at mid-height of at least 40°, the beams of adjacent diodes of the first group overlapping on the scattering pattern;
- a reflector (52, 52', 502), referred to as the main reflector, on the back-face side, comprising a reflective wall and/or a reflective layer (7, 7') referred to as the main reflective layer, said main reflector facing the first group of diodes and being spaced apart from the first group of diodes by a space (14) referred to as the interior space; and
- a reflector (1', 1", 501), referred to as the back reflector, on the back-face side, able to receive, from the first group of diodes, light rays deviating from the back face and to reflect these rays back toward the scattering pattern or toward the main reflector, said back reflector being spaced apart from the scattering pattern by a distance H of at most 40 mm and at least 10 mm,
- the first PCB board (40) being arranged along a first longitudinal edge (31) of the elongate pattern (3) or encircling the disk-shaped or square pattern (3') or encircling an outline (31') of the frame-shaped pattern (3"), said outline being referred to as the injection outline (31 "),
illuminating mirror in which a reflective surround comprising the supporting part (51, 51, '501) and the main reflector (52, 52', 502) encircles the elongate pattern (3) or the disk-shaped or square pattern (3') or a reflective surround comprising the supporting part encircles the injection outline of the frame-shaped pattern (3") and another reflective surround comprising the main reflector encircles the other outline of the frame-shaped pattern, the reflective surround being a monolithic frame or a plurality of parts that abut or are spaced apart by less than 5 mm,
**characterized in that** the back reflector comprises a transparent wall (1', 1") having an interior main face (11') oriented toward the interior space (14) and an exterior main face (12') opposite the interior space, said exterior main face being coated with a so-called back reflective layer (7, 7'); the transparent wall and back reflective layer (7, 7') together having a light transmission T_{L} of at most 10% on the exterior side, i.e. the side opposite the interior space,
**in that** the reflective surround is fastened to the back face, and the optional other reflective surround is a monolithic frame or a plurality of parts that abut or are spaced apart by less than 5 mm, the other reflective surround is fastened to the back face,
**in that** the first group of diodes is arranged with:
- a distance ei between the facade glazing pane and each emitting face of the first group (41) of diodes larger than or equal to 5 mm; and
- a distance ef between the interior main face (11') of the back reflector and each emitting face of the first group (41) of diodes such that, in absolute value, the difference ei - ef is smaller than or equal to 20 mm,
and with:
- for the elongate pattern (3), a distance D1 between the first longitudinal edge (31) and each emitting face of the first group (41) of diodes of at least 10 mm;
- for the disk-shaped or square pattern (3'), a distance D between the edge of the scattering pattern (3') and each emitting face of the first group (41) of diodes of at least 10 mm; and
- for the frame-shaped pattern, a distance D1 between the injection outline of the pattern (31") and each emitting face of the first group (41) of at least 10 mm;
and **in that**:
- when W1 or W'1 is larger than 70 mm, the main reflector has an interior wall making an angle of at most 5° to the facade glazing pane (1) and bears a printed circuit board, referred to as the second PCB board (40'), facing the supporting part (51, 510), said second PCB board having a second group of light-emitting diodes (42), in a row, the diodes each emitting:
- a main light ray F' making an angle of at most 5° to the facade glazing pane; and
- a divergent beam defined by a half angle at mid-height of at least 40°, the beams of adjacent diodes of the second group overlapping on the scattering pattern (3 to 3"),
the second group of diodes is arranged with:
- a distance e'i between the facade glazing pane and each emitting face of the second group (42) of diodes larger than or equal to 5 mm;
- a distance e'f, referred to as the vertical distance, between the interior main face (11') of the back reflector and each emitting face of the second group (42) of diodes such that, in absolute value, the difference e'i - e'f is smaller than or equal to 20 mm;
- and for the elongate pattern, the diodes of the second group (42) being along the second longitudinal edge with a distance D2 between the second longitudinal edge opposite the first longitudinal edge and each emitting face of the second group (42) of diodes of at least 10 mm; and
- for the frame-shaped pattern, the diodes being along the other outline distinct from the injection outline (32"), referred to as the other injection outline, with a distance D'2 between the other injection outline and each emitting face of the second group (42) of diodes of at least 10 mm.

2. The illuminating mirror (100, 300 to 700, 800, 900, 900', 900") as claimed in claim 1, **characterized in that** the reflective layer (7) is a layer providing diffuse reflection.

3. The illuminating mirror (200) as claimed in claim 1, **characterized in that** the reflective layer (7') is a preferably silver-based layer providing specular reflection.

4. The illuminating mirror (100 to 700, 800, 900, 900', 900") as claimed in one of the preceding claims, **characterized in that** the scattering pattern (3) is elongate, the surround bears diodes of the first group (41) and optionally of the second group (42) and/or other diodes (43, 44) and the distance between the emitting face of each of the diodes and the edge of the closest elongate pattern is at least 10 mm.

5. The illuminating mirror (100, 300, 400, 600 to 700, 900") as claimed in one of the preceding claims, **characterized in that** when W1 is lower than or equal to 70 mm, the first longitudinal edge (31) of the elongate pattern is the innermost, and the main reflector (52, 512) along the second longitudinal edge (32) is devoid of the second PCB board with its diodes or **in that** when W'1 is lower than or equal to 70 mm, the injection outline of the frame-shaped pattern 3" is the innermost of the outlines, and the other outline is devoid of diodes.

6. The illuminating mirror (100 to 700, 800, 900, 900', 900") as claimed in one of the preceding claims, **characterized in that** the scattering pattern (3) is inscribed in a zone (R) of rectangular shape and/or **in that** the elongate scattering pattern (3) is of a given shape, especially L-shaped or comb-shaped, the reflective surround bordering the edges (31, 32) of the elongate pattern.

7. The illuminating mirror as claimed in one of the preceding claims, **characterized in that** the elongate pattern (3) is inscribed in a rectangular band extended by at least one other rectangular band, such as an L or F or E or a comb, with each other band protruding a distance smaller than or equal to 20 mm, and the first PCB board (40) facing the first longitudinal edge of the pattern with the other band is linear or **in that** the elongate pattern (3) is inscribed in a rectangular band extended by at least one other rectangular band, such as an L or F or E or a comb, with each other band protruding a distance larger than 20 mm, and the first PCB board facing the first longitudinal edge of the pattern with the extension follows the outline of the pattern, bordering the other band.

8. The illuminating mirror (400) as claimed in one of claims 1 to 7, **characterized in that** one edge of the scattering pattern (3) extends as far as a Z-shaped worked edge of the edge face (13) of the facade glazing pane, or to within less than 2 mm of the worked edge, and for the elongate or disk-shaped or square pattern the reflective surround, or for the frame-shaped pattern (3") the other reflective surround, comprises a part (54"), referred to as the end part, having a web (54") the edge face of which, of thickness (ep) smaller than or equal to the width of the worked edge, is against or is fastened to or is connected to the worked edge, this part comprising an extension (54b) in the direction of the interior space against or preferably fastened to the back reflector 1', especially a part having an L-shaped cross section, said end part being devoid of diodes.

9. The illuminating mirror (100 to 700, 800, 900, 900', 900") as claimed in one of the preceding claims, **characterized in that** the transparent wall (1') is a glazing pane of thickness smaller than 6 mm or the transparent wall (1') is made of a plastic, preferably chosen from polycarbonate and polymethyl methacrylate.

10. The illuminating mirror (100 to 700) as claimed in one of the preceding claims, **characterized in that** the transparent wall (1'), which is flat or concave toward the interior space, is a panel, and the reflective surround forms a spacer between the panel-shaped back reflector (1') and the facade glazing pane (1) and/or the reflective surround extends as far as to leave at most a play of less than 5 mm with the facade glazing pane or the back reflector.

11. The illuminating mirror (100 to 700) as claimed in one of the preceding claims, **characterized in that** the supporting part and/or the main reflector and preferably the surround is chosen from:
- a hollow or solid spacer especially one with a rectangular or square cross section, between the facade glazing pane and the back reflector;
- a part, especially a U-shaped part, that comprises a web bearing the first PCB board and on either side first and second flanges or extensions, the first extension being between the web and the facade glazing pane, and the second extension being between the web and the flat panel-shaped back reflector;
- an L-shaped part that comprises a web bearing the first PCB board and on either side a single flange or extension, the extension being between the web and the back reflector; and
- a part that comprises a web bearing the first PCB board to the flat panel-shaped back reflector fastened by one or more attaching profiles to the flat panel-shaped back reflector and/or to the facade glazing pane.

12. The illuminating mirror (800, 900, 900', 900") as claimed in one of claims 1 to 9, **characterized in that** the plastic back reflector is a panel (1") extended on either side by the main reflector (512) and the supporting part (511), forming a monolithic part referred to as an enclosure (50).

13. The illuminating mirror (100 to 700, 800, 900, 900', 900") as claimed in one of the preceding claims, **characterized in that** the scattering pattern (3) is a roughened back face (11) and preferably a sandblasted back face.
